# EUROPÄISCHE PATENTANMELDUNG

(11) **EP 4 613 454 A2**
(43) Veröffentlichungstag der Anmeldung: **10.09.2025**
(21) Anmeldenummer: 25151308.1
(22) Anmeldetag: 10.01.2025
(51) Int. Cl.: B28C 5/08, B01F 27/806, B28C 5/12, B28C 5/32, B01F 29/83

(54) **BAUSTELLEN-MISCHMASCHINE, INSBESONDERE MOBILE BAUSTELLEN-ROTATIONSMISCHMASCHINE**

(30) Priorität: 04.03.2024 EP 24161181
(71) Anmelder: Collomix GmbH, 85080 Gaimersheim (DE)
(72) Erfinder: Buchberger, Herbert, 85111 Pleinfeld (DE); Essing, Alexander, 85049 Ingolstadt (DE)
(74) Vertreter: Liebl, Thomas

(57) **Zusammenfassung**

Die Erfindung betrifft eine Baustellen-Mischmaschine (1) zum Mischen von Mischgütern, insbesondere zum Mischen von Putzen, Estrichen, Beton, Mörtel, Schlämmen oder Harzen, mit einem Mischbehälter (2) für ein Mischgut, mit einem nach oben offenen Mischbehälter (2), der geeignet und ausgebildet ist, in seinem Aufnahmeraum (3) ein Mischgut aufzunehmen. Ferner ist wenigstens ein Mischwerkzeug (16) vorgesehen, das mittels einer Mischwerkzeug-Antriebseinrichtung (19) drehantreibbar ist, wobei das wenigstens eine Mischwerkzeug (16) geeignet und ausgebildet ist, vorzugsweise durch Verlagerung mittels einer Mischwerkzeug-Verlagerungseinrichtung (15), in einer Mischwerkzeug-Gebrauchsposition in dem Aufnahmeraum (3) aufgenommen zu werden. Weiter ist eine drehbar gelagerte Mischbehälteraufnahme (4) vorgesehen, die den Mischbehälter (2) aufnimmt und mit einer Mischbehälter-Antriebseinrichtung (6) drehantreibbar ist, so dass der Mischbehälter (2) während eines Mischvorgangs rotierbar ist. Eine Steuereinrichtung (44) steuert die Aktivierung und Deaktivierung der Mischwerkzeug-Antriebseinrichtung (19) und der Mischbehälter- Antriebseinrichtung (6) elektronisch. Die Steuereinrichtung (44) ist konfiguriert, den Mischbehälter (2) mittels der Mischbehälter- Antriebseinrichtung (6) gegenläufig zu dem wenigstens einen, mittels der Mischwerkzeug-Antriebseinrichtung (19) drehantreibbaren Mischwerkzeug (16) anzutreiben. Alternativ oder zusätzlich weist die Steuereinrichtung (44) eine Timerfunktion auf, mittels der die Betriebszeit der Mischwerkzeug-Antriebseinrichtung (19) und/oder der Mischbehälter-Antriebseinrichtung (6) einstellbar und/oder steuerbar ist.

## Beschreibung

Die Erfindung betrifft eine Baustellen-Mischmaschine, insbesondere eine mobile Baustellen-Rotationsmischmaschine, zur Mischung von Mischgütern, insbesondere zur Mischung von Putzen, Estrichen, Beton, Mörtel, Schlämmen oder Harzen.

Baustellen-Mischmaschinen, insbesondere mobile Baustellen-Mischmaschinen, wie zum Beispiel Baustellen-Rotationsmischmaschinen, spielen auf Baustellen eine große Rolle, um vor Ort ein breites Spektrum von Mischgütern, darunter Putze, Estriche, Beton, Mörtel, Schlämme und Harze, oder dergleichen effizient und präzise mischen zu können. Ihr in der Regel rotierender Mechanismus ermöglicht eine homogene Vermischung verschiedenster Baumaterialien, was zu einer verbesserten Qualität der Endprodukte führt.

Baustellen-Mischmaschinen, insbesondere mobile Baustellen-Mischmaschinen, ermöglichen daher die effiziente Herstellung von Mischgütern und sind somit effektive Hochleistungsmaschinen für den rauen Baubetrieb. Um den sich steigenden und wandelnden Anforderungen der Baubranche gerecht zu werden, besteht die Notwendigkeit, die bestehenden Baustellen-Mischmaschinen vor allem auch im Bereich Automatisierung, Materialzuführung, Anwenderfreundlichkeit und Sicherheit zu verbessern.

Es ist daher Aufgabe der vorliegenden Erfindung, eine Baustellen-Mischmaschine, insbesondere eine mobile Baustellen-Rotationsmischmaschine, zur Mischung von Mischgütern, insbesondere zum Mischen von Putzen, Estrichen, Beton, Mörtel, Schlämmen oder Harzen, bereitzustellen, die den wachsenden Bedürfnissen der Bauindustrie gerecht wird und insbesondere im Hinblick auf die Anwenderfreundlichkeit und Betriebssicherheit verbessert ist.

Diese Aufgabe wird gelöst mit den Merkmalen der unabhängigen Patentansprüche. Vorteilhafte Ausgestaltungen sind Gegenstand der darauf rückbezogenen Unteransprüche.

Erfindungsgemäß ist eine Baustellen-Mischmaschine, insbesondere eine mobile Baustellen-Rotationsmischmaschine, zur Mischung von Mischgütern, insbesondere zur Mischung von Putzen, Estrichen, Beton, Mörtel, Schlämmen oder Harzen, vorgesehen, die einen nach oben offenen Mischbehälter aufweist, der geeignet und ausgebildet ist, in seinem Aufnahmeraum ein Mischgut aufzunehmen. Ferner umfasst die Baustellen-Mischmaschine wenigstens ein Mischwerkzeug, das mittels einer Mischwerkzeug-Antriebseinrichtung drehantreibbar ist, wobei das wenigstens eine Mischwerkzeug geeignet und ausgebildet ist, vorzugsweise durch Verlagerung mittels einer Mischwerkzeug-Verlagerungseinrichtung, in einer Mischwerkzeug-Gebrauchsposition in dem Aufnahmeraum aufgenommen zu werden. Weiter ist eine drehbar gelagerte Mischbehälteraufnahme vorgesehen, die den Mischbehälter aufnimmt und mit einer Mischbehälter-Antriebseinrichtung drehantreibbar ist, so dass der Mischbehälter während eines Mischvorgangs rotierbar ist. Eine Steuereinrichtung steuert die Aktivierung und Deaktivierung der Mischwerkzeug-Antriebseinrichtung und der Mischbehälter- Antriebseinrichtung elektronisch.

Gemäß einem ersten Erfindungsaspekt ist die Steuereinrichtung konfiguriert, den Mischbehälter mittels der Mischbehälter-Antriebseinrichtung gegenläufig, vorzugsweise ausschließlich gegenläufig, zu dem wenigstens einen, mit der Mischwerkzeug-Antriebseinrichtung drehantreibbaren Mischwerkzeug anzutreiben. Dabei kann das wenigstens eine Mischwerkzeug beispielsweise im Uhrzeigersinn und der Mischbehälter in entgegengesetzter Drehrichtung, also gegen den Uhrzeigersinn, angetrieben werden. Alternativ kann das wenigstens eine Mischwerkzeug entgegen dem Uhrzeigersinn und der Mischbehälter im Uhrzeigersinn angetrieben werden. Dies umfasst ausdrücklich auch Bewegungsmuster, bei denen die gegenläufige Bewegung durch oszillierende Bewegungen oder Bewegungen mit variierender Geschwindigkeit ergänzt wird, wobei die Grundvoraussetzung der gegenläufigen Drehrichtung beibehalten wird. Die gegenläufige Drehrichtung hat den Vorteil, dass die Drehzahl des Mischbehälters in Bezug auf das Mischwerkzeug konstant bleibt, wodurch ein stabiler und effizienter Mischprozess gewährleistet wird. In solchen Fällen, also wenn die Antriebe in gleicher Richtung laufen, kann der Mischbehälter durch die Mischwerkzeug-Antriebseinrichtung bereits vorangetrieben werden, was die Mischbehälter-Antriebseinrichtung zwischen "Bremsen" und "Antreiben" schwanken lässt.

Auch wenn die rein gegenläufige Drehrichtung bevorzugt ist, kann die Steuereinrichtung grundsätzlich auch so konfiguriert sein bzw. werden, dass sie zusätzlich auch eine gleichläufige Drehrichtung zwischen Mischbehälter- und Mischwerkzeug-Antriebseinrichtung ermöglicht. Dies kann zum Beispiel intermittierend oder intervallartig erfolgen, zum Beispiel dergestalt, dass für eine erste Zeitspanne gegenläufig, dann für eine zweite Zeitspanne gleichläufig angetrieben wird. Dieses Muster kann sich dann identisch für eine vorbestimmte Mischzeit wiederholen, wobei innerhalb des Musters Variationen hinsichtlich der Dauer der Zeitspannen und/oder der Antriebsdrehzahlen möglich sind. Dies bietet den Vorteil, die Baustellen-Mischmaschine flexibel an unterschiedliche Mischanforderungen und Mischmaterialien anpassen zu können, also entweder mit gegenläufiger oder gleichläufiger Drehrichtung der beiden Antriebe. Die Möglichkeit, verschiedene Drehrichtungen vorzusehen, macht die erfindungsgemäße Baustellen-Mischmaschine universell einsetzbar und erhöht ihre Vielseitigkeit in unterschiedlichen Anwendungsszenarien.

Gemäß einem zweiten, zum ersten Erfindungsaspekt alternativen oder aber auch zusätzlichen Erfindungsaspekt kann die Steuereinrichtung eine Timerfunktion aufweisen, mittels der die Betriebszeit der Mischwerkzeug-Antriebseinrichtung und/oder der Mischbehälter-Antriebseinrichtung einstellbar und/oder steuerbar ist. Eine derartige Steuereinrichtung ermöglicht eine präzise elektronische Steuerung der Antriebseinrichtungen und trägt dazu bei, den Mischprozess an spezifische Anforderungen anzupassen. Dies führt zu einem genau kontrollierbaren Mischprozess, wodurch sowohl die Qualität des Endprodukts als auch die Effizienz des Mischvorgangs verbessert werden können. Darüber hinaus reduziert die Timerfunktion den manuellen Eingriff durch den Bediener und minimiert somit das Risiko von Bedienfehlern.

Unabhängig davon, dass die beiden erfindungsgemäßen Aspekte unabhängig voneinander zum Einsatz gelangen können, bietet auch deren Kombination eine Synergie, die den Mischprozess sowohl hinsichtlich der Effizienz als auch der Präzision optimiert: Die Synergie entsteht insbesondere dadurch, dass die gegenläufige Drehbewegung der Antriebseinrichtungen den Mischprozess effizient gestaltet, während die Timerfunktion den Mischvorgang präzise zeitlich begrenzt. Diese Kombination minimiert Bedienfehler, reduziert den manuellen Eingriff und steigert die Gesamtproduktivität. Insbesondere bei Mischgütern, die eine definierte Verarbeitungszeit erfordern, wie beispielsweise Reaktionsharze oder Spezialmörtel, wirkt sich diese Synergie besonders vorteilhaft aus.

Die elektronische Steuereinrichtung selbst kann in üblicherweise einen Microcontroller oder ein PLC (Programmable Logic Controller) aufweisen, der die eingehenden Signale verarbeitet, die Steuerlogik ausführt und Steuersignale an beispielsweise die Mischwerkzeug-Antriebseinrichtung und die Mischbehälter-Antriebseinrichtung sendet. Die, vorzugsweise programmierbare, Steuereinrichtung kann zudem grundsätzlich ein Bedienfeld mit Schaltern, Tastern und/oder einem Display aufweisen, das oder die es dem Bediener ermöglichen, den Betriebszustand zu überwachen und ggf. auch die Baustellen-Mischmaschine zu steuern, sofern dies gewünscht sein sollte. Dies kann beispielsweise die Einstellung der Mischgeschwindigkeit, Start-Stopp-Funktionen und selbstverständlich auch andere gewünschte Parameter umfassen.

Gemäß einer besonders bevorzugten konkreten Ausführungsform ist die Steuereinrichtung konfiguriert, den Mischbehälter mittels der Mischbehälter-Antriebseinrichtung wenigstens zeitweise, bevorzugt mit einer Drehzahl von in etwa 5 bis 40 min⁻¹, höchst bevorzugt von in etwa 8 bis 35 min⁻¹, in einer ersten Drehrichtung anzutreiben und/oder das wenigstens eine Mischwerkzeug mittels der Mischwerkzeug-Antriebseinrichtung wenigstens zeitweise, bevorzugt mit einer Drehzahl von 250 bis 900 min⁻¹, höchst bevorzugt von 300 bis 800 min⁻¹, in einer zweiten, zur ersten Drehrichtung gegenläufigen Drehrichtung anzutreiben. Eine Drehzahl des Mischbehälters im Bereich von in etwa 5 bis 40 min⁻¹, bevorzugt von in etwa 8 bis 35 min⁻¹, ermöglicht eine Anpassung an unterschiedliche Mischgüter sowie eine gleichmäßige Rotation des Mischbehälters, wodurch ein Überschwappen des Mischguts zuverlässig verhindert wird - auch bei hohen Drehzahlen des Mischwerkzeugs. Dadurch wird ein homogenes Mischbild erreicht und die Effizienz des Mischvorgangs gesteigert. Eine bevorzugte Drehzahl des wenigstens einen Mischwerkzeugs von in etwa 250 bis 900 min⁻¹, bevorzugt von in etwa 300 bis 800 min⁻¹, erzeugt ausreichend hohe Scherkräfte, um sowohl flüssige als auch zähflüssige Mischgüter effektiv und ohne Klumpenbildung zu mischen bzw. zu homogenisieren. Diese Bandbreite ermöglicht die Verarbeitung verschiedener Materialien, von leicht fließenden bis hin zu hochviskosen Substanzen wie Beton oder Harzen. Ein besonderer Vorteil liegt auch in der Kombination der beiden genannten Drehzahlbereiche: So sorgt die relativ niedrige Drehzahl des Mischbehälters sorgt für eine gleichmäßige Verteilung des Mischguts im Behälter, während die höhere Drehzahl des Mischwerkzeugs die intensive Durchmischung übernimmt. Die Kombination dieser Drehzahlen gewährleistet eine optimale Balance zwischen der Bewegung des gesamten Mischguts und der lokalen Durchmischung, was ein homogenes Ergebnis sicherstellt. Zusätzlich erzeugt die gegenläufige Drehrichtung eine zusätzliche Relativgeschwindigkeit zwischen Mischgut und Mischwerkzeug, was die Mischwirkung verstärkt, ohne die Drehzahlen weiter erhöhen zu müssen.

Die Steuereinrichtung umfasst zudem bevorzugt eine Leistungsüberwachungseinrichtung, die geeignet und ausgebildet ist, die Leistung der Mischbehälter-Antriebseinrichtung zu überwachen. Dies umfasst beispielsweise die Messung von Stromverbrauch, Drehmoment oder ähnlichen Parametern, um eine optimale Steuerung und Schutzfunktion der Mischbehälter-Antriebseinrichtung sicherzustellen.

Gemäß einer weiteren besonders bevorzugten Ausgestaltung ist eine Betätigungseinrichtung vorgesehen, mittels der die Steuereinrichtung aktivierbar und gegebenenfalls deaktivierbar ist. Eine derartige Betätigungseinrichtung ermöglicht eine einfache und vorzugsweise auch intuitive Bedienung der Baustellen-Mischmaschine, beispielsweise indem die Steuereinrichtung durch einen Hand- und/oder Gasgebeschalter als Betätigungseinrichtung oder als Teil der Betätigungseinrichtung schnell aktiviert oder deaktiviert werden kann. Die Betätigungseinrichtung kann je nach Ausführungsvariante unterschiedlich ausgebildet sein und beispielsweise als System mit mehreren Bedienelementen, wie etwa Schaltern oder Tastern, ausgeführt sein, die mit der Steuereinrichtung und/oder untereinander gekoppelt sind und zusammenwirken. Alternativ kann die Betätigungseinrichtung auch durch ein einzelnes Bedienelement gebildet sein, wie etwa einen Gasgebeschalter, der die Aktivierung und/oder Deaktivierung der Steuereinrichtung ermöglicht.

Die Betätigungseinrichtung kann somit in einer besonders bevorzugten Ausführungsform einen Gasgebeschalter umfassen oder durch einen Gasgebeschalter gebildet sein, der beispielsweise und bevorzugt als ergonomischer Handschalter ausgebildet ist. Dementsprechend ist daher gemäß einer bevorzugten Ausführungsform vorgesehen, dass die Betätigungseinrichtung einen Gasgebeschalter als Handschalter umfasst oder durch einen als Handschalter ausgebildeten Gasgebeschalter gebildet ist. Er befindet sich typischerweise im Bereich eines Handgriffs der Mischmaschine und kann manuell durch Druck oder Ziehen, vorzugsweise durch Druck, betätigt werden. Alternativ kann der Gasgebeschalter als separates Bedienelement grundsätzlich auch anderswo an der Baustellen-Mischmaschine angeordnet sein. Der Gasgebeschalter ist gemäß einer besonders bevorzugten konkreten Ausgestaltung geeignet und ausgebildet, die Mischwerkzeug-Antriebseinrichtung zu aktivieren und/oder ihre Geschwindigkeit zu regeln. In einer hierzu besonders bevorzugten Ausgestaltung ermöglicht der Gasgebeschalter eine stufenlose Regelung der Mischgeschwindigkeit, zum Beispiel durch einen zunehmenden Druck auf den Gasgebeschalter. Zusätzlich kann der Gasgebeschalter auch eine mechanische Arretierungsfunktion aufweisen, um einen Dauerlauf zu aktivieren.

In einer weiteren besonders bevorzugten Ausgestaltung umfasst die Betätigungseinrichtung zusätzlich einen mechanischen Betätigungshebel, der mit dem Gasgebeschalter zusammenwirkt. Der Betätigungshebel ist geeignet und ausgebildet, den Gasgebeschalter in Abhängigkeit von der Position des Mischwerkzeugs mechanisch zu betätigen, vorzugsweise dergestalt, dass bei Erreichen der betriebsbereiten Mischwerkzeug-Gebrauchsposition ein Dauerlaufmodus der Mischwerkzeug-Antriebseinrichtung eingestellt und/oder aktiviert ist. Dementsprechend ist der Betätigungshebel gemäß einer besonders bevorzugten Ausgestaltung geeignet und ausgebildet, den Gasgebeschalter (erst) bei Erreichen der betriebsbereiten Mischwerkzeug-Gebrauchsposition mechanisch zu betätigen. Diese mechanische Betätigung ermöglicht dann eine zuverlässige und dauerhafte Aktivierung der Mischwerkzeug-Antriebseinrichtung und damit eines Dauerlaufmodus, beispielsweise mit maximal gedrücktem Gasgebeschalter und damit bei maximaler Drehzahl des Mischwerkzeugs. Der mechanische Betätigungshebel trägt zur Sicherheit der Baustellen-Mischmaschine bei, indem er sicherstellt, dass der Dauerlaufmodus nur dann aktiviert wird, wenn sich das Mischwerkzeug in der korrekten Position befindet.

Der Betätigungshebel kann gemäß einer bevorzugten konkreten Ausgestaltung beispielsweise an einer nachstehend noch näher beschriebenen Mischwerkzeug-Verlagerungseinrichtung, insbesondere am oberen Teleskopierelement, angeordnet sein, wobei dem Betätigungshebel ein Anschlagelement an der Mischwerkzeug-Verlagerungseinrichtung, insbesondere an einem unteren Teleskopierelement, zugeordnet ist, an dem der Betätigungshebel bei der Verlagerung des Mischwerkzeugs in die Mischwerkzeug-Gebrauchsposition nach einem definierten Verlagerungsweg in Anschlag kommt, so dass der Betätigungshebel bei der weiteren Verlagerung des Mischwerkzeugs in die Mischwerkzeug-Gebrauchsposition betätigt, insbesondere verschwenkt, wird und den Gasgebeschalter betätigt. In einer beispielhaften und besonders bevorzugten Ausführungsform wirkt der Betätigungshebel dabei zum einen, vorzugsweise direkt, auf den Gasgebeschalter ein, während andererseits ein, vorzugsweise mechanisches, Anschlagelement, vorzugsweise im Bereich der nachstehend noch näher beschriebenen Mischwerkzeug-Verlagerungseinrichtung, insbesondere am unteren Teleskopierelement, vorgesehen ist, das bewirkt, dass der Betätigungshebel bei der Verlagerung des Mischwerkzeugs in die Mischwerkzeug-Gebrauchsposition nach einem definierten Verlagerungsweg zunächst in Anschlag am Anschlagelement gelangt und dadurch dann bei der weiteren Verlagerung des Mischwerkzeugs in Richtung der Mischwerkzeug-Gebrauchsposition der Betätigungshebel so betätigt, vorzugsweise so verschwenkt, wird, dass er auf den Gasgebeschalter einwirkt und diesen betätigt. Die mechanische Betätigung des Gasgebeschalters stellt sicher, dass der Dauerlaufmodus nur in der korrekten Position aktiviert wird. Der Betätigungshebel und/oder der Gasgebeschalter kann bzw. können zudem optional mit einer Rückstellfeder ausgestattet sein, die sicherstellt, dass der Betätigungshebel bzw. der Schalter dann, wenn das Mischwerkzeug wieder aus der betriebsbereiten Mischwerkzeug-Gebrauchsposition verlagert wird, automatisch in die Ruhe- und Ausgangsposition zurückverlagert wird.

Gemäß einer weiteren besonders bevorzugten Ausgestaltung sind die Steuereinrichtung, das Mischwerkzeug und die Mischwerkzeug-Antriebseinrichtung Bestandteil eines Handrührwerks. Ein derartiges Handrührwerk, das auf dem Fachgebiet grundsätzlich bekannt ist, ist ein tragbares, motorbetriebenes Gerät, das speziell für das Mischen und Aufbereiten von Mischgütern wie Mörtel, Beton, Estrich oder ähnlichen Materialien ausgelegt und hergestellt ist. Im Gegensatz zu Küchenmaschinen, die für die Verarbeitung von Lebensmitteln ausgelegt sind, ist ein Handrührwerk für den Einsatz in anspruchsvollen Umgebungen wie Baustellen oder Werkstätten konzipiert. Es zeichnet sich durch eine robuste Bauweise aus, die den Anforderungen von Bau- und Handwerksmaterialien gerecht wird, und verfügt über eine Mischwerkzeug-Antriebseinrichtung, die auf hohe Drehmomente ausgelegt ist, um zähflüssige oder schwere Mischgüter effizient zu bearbeiten. Das Mischwerkzeug, meist in Form eines Rührstabs oder eines Quirls, ist für den direkten Einsatz in größeren Behältern optimiert und kann in der Regel ausgetauscht werden, um unterschiedlichen Mischanforderungen gerecht zu werden. Darüber hinaus wird ein Handrührwerk manuell geführt und bietet in der Regel ergonomische Handgriffe sowie intuitive Bedienelemente, um eine komfortable und sichere Handhabung zu gewährleisten.

Dementsprechend umfasst das Handrührwerk der vorliegenden Baustellen-Mischmaschine in einer besonders bevorzugten Ausgestaltung ebenfalls eine Handgriffeinrichtung und ein Antriebseinrichtungsgehäuse, in dem die Mischwerkzeug-Antriebseinrichtung, vorzugsweise ein Antriebsmotor, aufgenommen ist. Eine derartige Ausgestaltung erlaubt weitere optionale Ausgestaltungen:
So erlaubt beispielsweise ein vorzugsweise an der Handgriffeinrichtung angeordnetes Betätigungselement, z.B. ein Handschalter, dem Bediener eine von herkömmlichen Handrührwerken her bekannte und damit gewohnte, intuitive Betätigung bzw. Bedienung der Mischwerkzeug-Antriebseinrichtung. Die Handgriffeinrichtung ermöglicht es dem Bediener zudem, das wenigstens eine Mischwerkzeug mittels einer vorzugsweise an der Baustellen-Mischmaschine vorhandenen bzw. vorgesehenen Verlagerungseinrichtung, die zum Beispiel durch eine Teleskopiereinrichtung gebildet sein kann, auf einfache Weise in die gewünschten Positionen zu verlagern. Besonders vorteilhaft ist in diesem Zusammenhang weiter eine Ausführungsform, bei der alternativ oder zusätzlich vorgesehen ist, dass die Handgriffeinrichtung zwei, quer zur Hochachsenrichtung gesehen, auf gegenüberliegenden Seiten des Antriebseinrichtungsgehäuses liegende, vorzugsweise in etwa U-förmige, Handgriffelemente aufweist, vorzugsweise mit jeweils wenigstens einem, von dem Antriebseinrichtungsgehäuse beabstandeten Handgriff. Eine derartige konkrete Ausgestaltung ermöglicht somit nicht nur eine dem Bediener von herkömmlichen Handrührwerken her vertraute Anordnung des Betätigungselementes, zum Beispiel in Form eines Handschalters, an der Handgriffeinrichtung, sondern auch eine besonders vorteilhafte Zweihandbedienung beim Überführen des wenigstens einen Mischwerkzeugs in die jeweils gewünschte Mischwerkzeugposition.

Das Handrührwerk kann zudem grundsätzlich fest und unlösbar an der Baustellen-Mischmaschine, vorzugsweise an einer nachstehend noch näher beschriebenen Mischwerkzeug-Verlagerungseinrichtung, angeordnet bzw. gehaltert sein. Bei dieser Ausführungsvariante bildet das Handrührwerk dann einen integralen Bestandteil der Baustellen-Mischmaschine bzw. einer Mischwerkzeug-Verlagerungseinrichtung. Gemäß einer besonders bevorzugten Ausgestaltung ist das Handrührwerk jedoch vorzugsweise durch ein separates Bauteil gebildet, das lösbar an der Baustellen-Mischmaschine, vorzugsweise an einer nachstehend noch näher beschriebenen Mischwerkzeug-Verlagerungseinrichtung, angeordnet bzw. gehaltert ist. Dadurch kann das Handrührwerk vorteilhaft auch separat und unabhängig von der Baustellen-Mischmaschine verwendet werden, was die Flexibilität im Hinblick auf den Einsatz derartiger Geräte wesentlich erhöht.

Grundsätzlich kann die Steuereinrichtung und, sofern vorhanden bzw. vorgesehen, auch eine Betätigungseinrichtung natürlich auch an jeder anderen geeigneten Stelle der Baustellen-Mischmaschine angeordnet sein, was nachstehend ebenfalls noch näher erläutert wird.

Gemäß einer weiteren besonders bevorzugten Ausgestaltung ist vorgesehen, dass die Steuereinrichtung eine Timereinrichtung mit einer Timerfunktion umfasst, die geeignet und ausgebildet ist, eine einstellbare und/oder vorgebbare Zeitspanne herunterzuzählen und nach Ablauf dieser Zeitspanne die Mischwerkzeug-Antriebseinrichtung und/oder die Mischbehälter-Antriebseinrichtung automatisch zu deaktivieren. Durch die automatische Deaktivierung der Mischwerkzeug- und/oder Mischbehälter-Antriebseinrichtung nach Ablauf einer einstellbaren und/oder vorgebbaren Zeitspanne wird der Mischprozess präzise kontrolliert, was insbesondere bei Mischgütern mit spezifischen Verarbeitungszeiten von großer Bedeutung ist. Dies verhindert sowohl ein Übermischen als auch ein Untermischen, wodurch die Qualität des Mischguts verbessert wird. Darüber hinaus reduziert die Timerfunktion den manuellen Eingriff durch den Bediener und minimiert somit das Risiko von Bedienfehlern. Dies führt nicht nur zu einer höheren Effizienz im Arbeitsablauf, sondern erhöht auch die Sicherheit, da der Mischprozess nach Ablauf der vorgegebenen Zeit automatisch gestoppt wird. Zudem erlaubt die Timerfunktion eine flexible Anpassung an unterschiedliche Mischanforderungen und Materialeigenschaften. Besonders bei Mischgütern, die in definierten Zeitfenstern verarbeitet werden müssen, wie beispielsweise Reaktionsharzen oder Spezialmörteln, wirkt sich diese Funktionalität besonders vorteilhaft aus.

Weiter kann bevorzugt vorgesehen sein, dass die Steuereinrichtung, vorzugsweise die Timereinrichtung, mit einer Zeitwahleinrichtung, vorzugsweise mit einem Zeitwahlschalter, gekoppelt ist, mittels der bzw. dem die Betriebszeit der Mischwerkzeug-Antriebseinrichtung und/oder der Mischbehälter-Antriebseinrichtung vorgebbar ist. Die Betriebszeit der Mischwerkzeug-Antriebseinrichtung und/oder der Mischbehälter-Antriebseinrichtung kann dabei in verschiedenen Stufen oder kontinuierlich eingestellt werden. Eine derartige Ausgestaltung ermöglicht eine zeiteffiziente und automatisierte Arbeitsweise und ist insbesondere dann von Vorteil, wenn das Mischgut nur über eine definierte Zeitspanne gemischt werden darf, um optimale Ergebnisse zu erzielen.

Gemäß einer besonders bevorzugten konkreten Ausgestaltung ist zudem vorgesehen, dass die Steuereinrichtung konfiguriert ist, die Mischwerkzeug-Antriebseinrichtung und die Mischbehälter-Antriebseinrichtung zeitgleich oder zeitversetzt zu aktivieren und gegebenenfalls zu deaktivieren. Besonders bevorzugt ist hierbei eine Ausführungsform, bei der die Steuereinrichtung konfiguriert ist, die Mischwerkzeug-Antriebseinrichtung zeitlich vor der Mischbehälter-Antriebseinrichtung zu aktivieren, so dass das wenigstens eine Mischwerkzeug zeitlich vor dem Mischbehälter antreibbar ist. Dadurch lässt sich ein vorteilhaftes sanftes Anlaufen des Mischvorgangs sicherstellen, ohne große "Turbulenzen" im Mischgut. Auch wenn der zumindest zeitweise gleichzeitige Betrieb der Mischbehälter-Antriebseinrichtung und der Mischwerkzeug-Antriebseinrichtung bevorzugt ist, ist es selbstverständlich auch möglich, Betriebsweisen vorzusehen bzw. zu programmieren, bei denen mittels der Steuereinrichtung nur die Mischbehälter-Antriebseinrichtung oder auch nur die Mischwerkzeug-Antriebseinrichtung betätigt werden. Dies ermöglicht eine präzise Anpassung an spezielle Mischanforderungen. Zum Beispiel kann der Mischbehälter für bestimmte Mischmaterialien separat rotiert werden, während das Mischwerkzeug stillsteht, was zum Beispiel bei Sand- oder Kiesmischungen von Vorteil sein kann. Auf der anderen Seite ist es natürlich auch möglich, nur das Mischwerkzeug zu betätigen, nicht dagegen den Mischbehälter, wenn dies gewünscht sein sollte.

Gemäß einer weiteren besonders bevorzugten Ausgestaltung ist vorgesehen, dass die Steuereinrichtung eine Sicherheitsfunktion und/oder Sicherheitseinrichtung aufweist, die geeignet und ausgebildet ist, den Betrieb der Mischbehälter-Antriebseinrichtung und/oder der Mischwerkzeug-Antriebseinrichtung, vorzugsweise bei aktivierter Betätigungseinrichtung, freizugeben, wenn sich das wenigstens eine Mischwerkzeug in der betriebsbereiten Mischwerkzeug-Gebrauchsposition befindet, und/oder zu sperren bzw. abzuschalten, wenn sich das wenigstens eine Mischwerkzeug oder nicht mehr nicht in der betriebsbereiten Mischwerkzeug-Gebrauchsposition befindet. Letzteres kann insbesondere auch für den Fall vorgesehen sein, dass eine Betätigung eines Betätigungselementes oder einer Betätigungseinrichtung, zum Beipiel mittels eines Hand- und/oder Gasgebeschalters, erfolgt. Dies kann zum Beispiel konkret bedeuten, dass die Mischbehälter-Antriebseinrichtung und/oder die Mischwerkzeug-Antriebseinrichtung nur dann eingeschaltet bzw. aktiviert wird, wenn sich das wenigstens eine Mischwerkzeug in der gewünschten betriebsbereiten Mischwerkzeug-Betriebsposition befindet, in der das Mischwerkzeug in der gewünschten Weise im Mischbehälter aufgenommen ist und/oder dass die Mischbehälter-Antriebseinrichtung und/oder die Mischwerkzeug-Antriebseinrichtung automatisch gestoppt wird, wenn das wenigstens eine Mischwerkzeug aus dieser betriebsbereiten Mischwerkzeug-Gebrauchsposition herausbewegt wird. Eine derartig ausgestattete Sicherheitsfunktion und/oder Sicherheitseinrichtung gewährleistet einen sicheren Betrieb der Mischwerkzeug-Antriebseinrichtung und der Mischbehälter-Antriebseinrichtung und bietet eine Vielzahl von Vorteilen:
Sie erkennt die richtige Position des Mischwerkzeugs und kann zum Beispiel sicherstellen, dass die Mischwerkzeug-Antriebseinrichtung nur in der betriebsbereiten Mischwerkzeug-Gebrauchsposition betrieben werden kann. Analog dazu kann optional sichergestellt werden, dass auch die Mischbehälter-Antriebseinrichtung nur dann aktiviert wird, wenn das Mischwerkzeug korrekt positioniert ist. Dies verhindert Unfälle und Schäden, die auftreten könnten, wenn der Mischbehälter bei nicht ordnungsgemäß positioniertem Mischwerkzeug rotiert werden soll, und stellt sicher, dass der Mischvorgang insgesamt nur startet, wenn alle Komponenten korrekt ausgerichtet und gesichert sind.

Die Sicherheitsfunktion und/oder Sicherheitseinrichtung kann durch verschiedenste technische Maßnahmen umgesetzt werden, die sowohl mechanischer als auch elektronischer Natur sein können. Beispielsweise kann die Steuereinrichtung mit Positionssensoren als Sicherheitseinrichtung ausgestattet sein, die erkennen, ob sich das Mischwerkzeug in der betriebsbereiten Position befindet. Alternativ oder zusätzlich kann ein Sicherheitsschalter vorgesehen sein, der aktiviert wird, wenn das Mischwerkzeug in die betriebsbereite Position gebracht wird. Dieser Sicherheitsschalter kann mit der Steuereinrichtung verbunden sein und den Betrieb der Mischwerkzeug- und/oder Mischbehälter-Antriebseinrichtung freigeben, wenn die korrekten Positionen erreicht sind.

Schließlich kann die Sicherheitsfunktion alternativ oder zusätzlich in einer programmierbaren Logiksteuerung implementiert werden, die verschiedene Bedingungen und Logiken berücksichtigt, um den Betrieb sicher freizugeben oder zu sperren bzw. abzuschalten. Diese Maßnahmen, die einzeln oder in Kombination angewendet werden können, schaffen physische und/oder softwarebasierte Interlocks, die sicherstellen, dass der Betrieb nur unter sicheren Bedingungen erfolgt und alle relevanten Sicherheitsstandards eingehalten werden.

Gemäß einer besonders vorteilhaften konkreten Ausgestaltung, die wesentlich dazu beiträgt, die Betriebssicherheit der Baustellen-Mischmaschine im vorstehend genannten Sinne zu erhöhen, kann dementsprechend vorgesehen sein, dass die Sicherheitsfunktion und/oder Sicherheitseinrichtung durch eine Überwachungseinrichtung gebildet ist oder dass die vorstehend beschriebene Sicherheitsfunktion und/oder Sicherheitseinrichtung eine Überwachungseinrichtung aufweist. Diese Überwachungseinrichtung ist mit der Steuereinrichtung signalübertragend gekoppelt und optional bzw. bevorzugt zudem geeignet und ausgebildet, wenigstens die betriebsbereite Mischwerkzeug-Gebrauchsposition des wenigstens einen Mischwerkzeugs, beispielsweise sensorisch und/oder mittels wenigstens eines Schalters, zu erfassen und den Betrieb der Mischwerkzeug-Antriebseinrichtung und/oder der Mischbehälter-Antriebseinrichtung, vorzugsweise bei aktivierter Betätigungseinrichtung, zum Beispiel nur dann freizugegeben, wenn sich das wenigstens eine Mischwerkzeug in der betriebsbereiten Mischwerkzeug-Gebrauchsposition befindet, oder zu stoppen, wenn sich das wenigstens eine Mischwerkzeug nicht mehr in der betriebsbereiten Mischwerkzeug-Gebrauchsposition befindet. Alternativ oder zusätzlich dazu kann gemäß einer weiteren Ausführungsvariante, zum Beispiel als bzw. in Verbindung mit einer Überbrückungseinrichtung, aber auch vorgesehen sein, dass zumindest die Mischwerkzeug-Antriebseinrichtung vor dem Erreichen der betriebsbereiten Mischwerkzeug-Gebrauchsposition aktivierbar ist, d.h. zum Beispiel bevor die Mischwerkzeug-Verlagerungseinrichtung nach unten bewegt wird. Diese Aktivierung kann beispielsweise über einen Hand- und/oder Gasgebeschalter erfolgen. Auf diese Weise kann das Mischwerkzeug während der Abwärtsbewegung in das Mischgut eintauchen, während es bereits rotiert. In diesem Fall kann dann zum Beispiel als Sicherheitsfunktion vorgesehen sein, dass die Mischbehälter-Antriebseinrichtung erst nach Erreichen der betriebsbereiten Mischwerkzeug-Gebrauchsposition aktivierbar ist.

Unter einer "Überwachungseinrichtung" im Sinne der vorliegenden Erfindung werden alle denkbaren Sensoren oder Schalter verstanden, die in Verbindung mit einer Sicherheitsfunktion und/oder einer Sicherheitseinrichtung geeignet sind, die Position oder den Zustand einer beweglichen Komponente in einem System zu überwachen und entsprechende Signale oder Aktionen auszulösen, wenn eine bestimmte Position erreicht wird. Der Begriff "Überwachungseinrichtung" im Sinne der vorliegenden Erfindungsidee umfasst also zum einen alle Arten von Schaltern, einschließlich Endschalter, die am Ende einer Bewegungsbahn platziert sind. Andererseits auch alle Arten von Sensoren, wie beispielsweise Lichtschranken, Magnetfeldsensoren oder optische Sensoren, die dazu verwendet werden, die Position von Objekten oder Komponenten zu erfassen.

Gemäß einer besonders bevorzugten konkreten Ausgestaltung der vorliegenden Erfindungsidee ist die Überwachungseinrichtung Bestandteil einer nachstehend noch näher beschriebenen Mischwerkzeug-Verlagerungseinrichtung, beispielsweise einer Teleskopiereinrichtung als Mischwerkzeug-Verlagerungseinrichtung, wie sie ebenfalls nachstehend noch ausführlicher beschrieben wird. Insbesondere mit einer derartigen Mischwerkzeug-Verlagerungseinrichtung lässt sich die jeweilige Position des wenigstens einen Mischwerkzeugs besonders einfach in Abhängigkeit von der Position der relativ zueinander verlagerbaren Elemente überwachen.

Beispielsweise kann gemäß einer konkreten Ausführungsform vorteilhaft vorgesehen sein, dass die Überwachungseinrichtung einen Sicherheitssensor und/oder einen Sicherheitsschalter, vorzugsweise einen Positionsschalter, aufweist, der mit der Steuereinrichtung signalübertragend gekoppelt ist. Gemäß einer konkreten Ausführungsform hierzu kann wiederum vorgesehen sein, dass der Sicherheitsschalter in der betriebsbereiten Mischwerkzeug-Gebrauchsposition des wenigstens einen Mischwerkzeugs, zum Beispiel bei einer zusammengeschobenen Teleskopiereinrichtung als Mischwerkzeug-Verlagerungseinrichtung, deaktiviert ist, so dass der Betrieb der Mischwerkzeug-Antriebseinrichtung und/oder der Mischbehälter-Antriebseinrichtung freigegeben bzw. grundsätzlich freigegeben ist. Die Steuereinrichtung kann dann, vorzugsweise bei gleichzeitig aktivierter Betätigungseinrichtung (z.B. gebildet durch einen Handschalter), die Mischwerkzeug-Antriebseinrichtung und/oder auch die Mischbehälter-Antriebseinrichtung in der gewünschten, vorzugsweise programmiert vorgegeben, Weise ansteuern bzw. aktivieren. Weiter ist der Sicherheitsschalter in der nicht betriebsbereiten Mischwerkzeug-Gebrauchsposition des wenigstens einen Mischwerkzeugs, zum Beispiel bei zumindest zum Teil ausgefahrener Teleskopiereinrichtung als Mischwerkzeug-Verlagerungseinrichtung, aktiviert, so dass der Betrieb der Mischwerkzeug-Antriebseinrichtung und/oder der Mischbehälter-Antriebseinrichtung gesperrt ist oder gestoppt wird. Die Steuereinrichtung sperrt bzw. stoppt in diesem Zustand - auch bei einer ggf. aktivierten Betätigungseinrichtung, wie zum Beispiel einem Hand- und/oder Gasgebeschalter - bevorzugt die Betätigung der Mischwerkzeug-Antriebseinrichtung und/oder der Mischbehälter-Antriebseinrichtung.

Wie bereits zuvor des Öfteren erwähnt, umfasst die Baustellen-Mischmaschine bevorzugt eine Mischwerkzeug-Verlagerungseinrichtung, mittels der das wenigstens eine, mittels der Mischwerkzeug-Antriebseinrichtung drehantreibare Mischwerkzeug zwischen einer vorzugsweise betriebsbereiten Mischwerkzeug-Gebrauchsposition, in der das wenigstens eine Mischwerkzeug, vorzugsweise betriebsbereit, in dem Aufnahmeraum aufgenommen ist, und einer Mischwerkzeug-Nichtgebrauchsposition, in der sich das wenigstens eine Mischwerkzeug in keiner Mischwerkzeug-Gebrauchsposition, insbesondere in keiner betriebsbereiten Mischwerkzeug-Gebrauchsposition, befindet, verlagerbar ist. Bevorzugt ist hierbei vorgesehen, dass die Mischwerkzeug-Verlagerungseinrichtung eine, vorzugsweise seitlich neben dem Mischbehälter angeordnete und/oder in Hochachsenrichtung nach oben ragende, Teleskopiereinrichtung aufweist oder durch eine solche gebildet ist, wobei das wenigstens eine Mischwerkzeug, vorzugsweise zusammen mit der Mischwerkzeug-Antriebseinrichtung, mittels der Teleskopiereinrichtung in Teleskopachsenrichtung gesehen zwischen der wenigstens einen Mischwerkzeug-Gebrauchsposition und der Mischwerkzeug-Nichtgebrauchsposition verlagerbar ist.

Eine derartige Teleskopiereinrichtung weist, insbesondere gegenüber auf- und abschwenkbaren Verlagerungseinrichtungen, wesentliche Vorteile im Hinblick auf deren Anpassungsfähigkeit, Platzersparnis und Effizienz auf. So ermöglicht eine Teleskopiereinrichtung eine besonders einfache und variable Einstellung der jeweiligen Mischwerkzeugposition in der Teleskopachsenrichtung. Zudem können derartige Teleskopiereinrichtung mit weniger Platzbedarf im Bereich der Mischbehälteraufnahme angeordnet werden. Des Weiteren sind derartige Teleskopiereinrichtungen besonders einfach und unkompliziert handzuhaben und zu bedienen. Zudem zeichnen derartige Teleskopiereinrichtungen durch eine höhere mechanische Stabilität und damit eine höhere Zuverlässigkeit aus. Bei einer in Hochachsenrichtung ausgerichteten Teleskopiereinrichtung entspricht dann die Teleskopachsenrichtung der Hochachsenrichtung.

Gemäß einer bevorzugten konkreten Ausgestaltung weist die Teleskopiereinrichtung wenigstens zwei relativ zueinander, bezogen auf die Teleskopiereinrichtung, in Teleskopachsenrichtung teleskopierbare Teleskopierelemente auf. Besonders bevorzugt ist in diesem Zusammenhang eine konkrete Ausgestaltung, bei der die Teleskopiereinrichtung ein in Teleskopachsenrichtung unteres Teleskopierelement aufweist, an das sich, in Teleskopachsenrichtung nach oben, wenigstens ein relativ dazu verlagerbares oberes Teleskopierelement anschließt, an dem die Mischwerkzeug-Antriebseinrichtung, vorzugsweise mitsamt dem wenigstens einen damit verbundenen oder verbindbaren Mischwerkzeug anordenbar oder angeordnet ist. Dabei ist es besonders vorteilhaft, wenn sich das wenigstens eine Mischwerkzeug, insbesondere das freie untere Ende des wenigstens einen Mischwerkzeugs, in der ausgefahrenen Position der Teleskopiereinrichtung in einer vorgegebenen angehobenen Position, vorzugsweise im Bereich oberhalb der Mischbehälteroberkante, und in der zusammengeschobenen Position der Teleskopiereinrichtung in der betriebsbereiten Mischwerkzeug-Gebrauchsposition befindet. An dieser Stelle sei ausdrücklich erwähnt, dass sich die Begrifflichkeit "oben" und "unten" in Verbindung mit einem Teleskopierelement immer nur auf die relative Lage zweier Teleskopierelemente zueinander bezieht und nicht automatisch bedeutet, dass es sich hierbei um ein "unterstes" oder "oberstes" Teleskopierelement, geschweige denn um nur zwei Teleskopierelemente insgesamt handeln muss, wenngleich letzteres eine besonders bevorzugte, weil kompakte, Ausgestaltung ist. Kurzum, wenn die Begriffe 'oben' und 'unten' im Rahmen der vorliegenden Erfindung im Zusammenhang mit einem Teleskopierelement verwendet werden, beschreiben sie grundsätzlich zunächst einmal immer nur die relative Positionierung zweier Teleskopierelemente zueinander. Sie implizieren nicht zwingend, dass ein Element das 'oberste' oder 'unterste' ist, noch bedeuten sie zwangsläufig, dass sich die beiden Teleskopierelemente unmittelbar aneinander anschließen müssen. Es können auch ein oder mehrere Bestandteil der Teleskopiereinrichtung bildende Elemente, insbesondere ein oder mehrere Teleskopierelemente, zwischen den gerade betrachteten Teleskopierelementen und/oder unterhalb und/oder oberhalb der gerade betrachteten Teleskopierelemente angeordnet sein.

Insbesondere für den Fall, dass die erfindungsgemäße Baustellen-Mischmaschine als mobile Baustellen-Mischmaschine, beispielsweise eine mobile Baustellen-Rotationsmischmaschine, ausgebildet ist, ist ein flexibler Einsatz auf Baustellen unterschiedlichster Art gewährleistet, da die Baustelle-Mischmaschine unabhängig von der Bauprojektgröße oder -art vor Ort platziert werden kann, sodass keine externen Mischstationen erforderlich sind. Dies hilft Zeit- und Transportkosten zu reduzieren.

Gemäß einer weiteren besonders bevorzugten Ausgestaltung der erfindungsgemäßen Baustellen-Mischmaschinen ist vorgesehen, dass die Mischbehälteraufnahme ein drehbar gelagertes Aufnahmeelement, bevorzugt eine Rotationsplattform oder Drehscheibe mit einer Abstellfläche für den Mischbehälter, aufweist, das den Mischbehälter aufnimmt und mit der Mischbehälter-Antriebseinrichtung drehantreibbar gekoppelt ist, so dass der Mischbehälter während des Mischvorgangs zusammen mit dem Aufnahmeelement rotierbar ist. Ein drehbar gelagertes Aufnahmeelement gewährleistet eine gleichmäßige Rotation des Mischbehälters während des Mischvorgangs. Insbesondere bei einer gegenläufigen Rotation von Mischbehälter und Mischwerkzeug wird hiermit eine besonders homogene und gleichmäßige Vermischung der Materialien erreicht.

Gemäß einer weiteren besonders bevorzugten konkreten Ausgestaltung weist das drehbar gelagerte Aufnahmeelement eine, vorzugsweise plane oder ebene, Abstellfläche auf, auf der der Mischbehälter zu dessen Aufnahme in der Mischbehälteraufnahme abstellbar ist. Die Abstellfläche, insbesondere eine plane oder eben Abstellfläche, der Mischbehälteraufnahme ermöglicht eine einfache und präzise Positionierung des Mischbehälters. Bauarbeiter können den Mischbehälter leicht auf der Abstellfläche abstellen, was zu einer vereinfachten Handhabung und schnellen Einsatzbereitschaft der Mischmaschine führt. Insbesondere die plane oder ebene Abstellfläche gewährleistet zudem eine stabile Basis für den Mischbehälter während des Mischvorgangs. Dies trägt zu einer gleichmäßigen Rotation und Vermischung der Materialien bei, indem Unregelmäßigkeiten in der Position des Mischbehälters vermieden werden.

Gemäß einer weiteren besonders bevorzugten Ausgestaltung kann zudem alternativ oder zusätzlich vorgesehen sein, dass die Mischbehälteraufnahme eine Halteeinrichtung aufweist, die geeignet und ausgebildet ist, den Mischbehälter, vorzugsweise den auf der Abstellfläche abgestellten Mischbehälter, lösbar an oder auf der Mischbehälteraufnahme, zu halten vorzugsweise lösbar sowie kraft- und/oder formschlüssig an oder auf der Mischbehälteraufnahme zu halten. In diesem Zusammenhang kann die Halteeinrichtung beispielsweise durch eine Klemmeinrichtung gebildet sein, die den Mischbehälter, vorzugsweise einen bezogen auf die Hochachsenrichtung unteren Behälterbereich des Mischbehälters, mittels wenigstens eines Klemmelementes lösbar verklemmt. Beispielsweise kann die Klemmeinrichtung durch einen Klemmring gebildet sein gebildet sein oder durch mehrere, zum Beispiel bügelartig von der Mischbehälteraufnahme abragende, Klemmelemente gebildet sein, die zum Beispiel beabstandet voneinander um die Abstellfläche herum angeordnet sind und einen unteren Randbereich des Mischbehälters zwischen sich verklemmen.

Alternativ oder zusätzlich zu einer derartigen kraft- bzw. reibschlüssigen Halteeinrichtung, kann gemäß einer besonders bevorzugten Ausgestaltung eine formschlüssige Halteeinrichtung vorgesehen sein, zum Beispiel dergestalt, dass an der Mischbehälteraufnahme, vorzugsweise im Bereich der Abstellfläche der Mischbehälteraufnahme, wenigstens ein Mitnehmerelement angeordnet ist, das in der Gebrauchsposition des Mischbehälters, das heißt bei einem in der oder auf der Mischbehälteraufnahme positionierten Mischbehälter, mit wenigstens einem am Mischbehälter, vorzugsweise an einer Unterseite des Mischbehälters, ausgebildeten Mitnehmergegenelement, zum Beispiel in Form einer Mitnehmerlasche, das beispielsweise dort angespritzt sein kann, zusammenwirkt. Besonders bevorzugt ist hier eine konkrete Ausführungsform, bei der mehrere in Umfangsrichtung voneinander beabstandete Mitnehmerelemente und/oder mehrere in Umfangsrichtung voneinander beabstandete Mitnehmergegenelemente vorgesehen sind, wodurch sichergestellt ist, dass die Mitnehmerfunktion auch bei einer Drehrichtungsumkehr der Mischbehälter-Antriebseinrichtung schnell und zuverlässig wirkt. Dadurch ist auf einfache und zuverlässige Weise sichergestellt, dass der Mischbehälter im Betrieb nicht mehr durchrutschen kann. Eine derartige, insbesondere kraftschlüssige und/oder reibschlüssige, Halteeinrichtung, bietet einen sicheren Halt für den Mischbehälter. Dies gewährleistet während des Mischvorgangs eine stabile Positionierung und minimiert mögliche Vibrationen und Verschiebungen des Mischbehälters. Damit erleichtert die Halteeinrichtung die sichere Befestigung und Entfernung des Mischbehälters von der Mischbehälteraufnahme. Bauarbeiter können die Beladung und Entladung schnell und effizient durchführen, was die Produktivität insgesamt steigert.

Gemäß einer weiteren besonders bevorzugten Ausgestaltung ist vorgesehen, dass die Mischbehälter-Antriebseinrichtung durch einen Antriebsmotor, vorzugsweise durch einen Elektromotor, gebildet ist, der eine Drehachse antreibt, die, vorzugsweise zentral und mittig, mit der Unterseite des drehbar gelagerten, vorzugsweise durch eine Rotationsplattform oder Drehscheibe gebildeten, Aufnahmeelementes verbunden ist. Ein Antriebsmotor, insbesondere Elektromotor, kann effizient und präzise gesteuert werden, wobei insbesondere die zentrale Verbindung eine effiziente Übertragung der Antriebsleistung des Antriebsmotors auf das Aufnahmeelement sicherstellt. Die zentrale und mittige Anordnung der Drehachse trägt zudem wesentlich dazu bei, dass der Mischbehälter gleichmäßig und stabil rotiert, was wichtig ist, um eine effiziente und homogene Materialvermischung zu gewährleisten. Zudem werden dadurch Vibrationen während des Betriebs reduziert.

Gemäß einer weiteren besonders bevorzugten Ausgestaltung ist vorgesehen, dass die Mischbehälteraufnahme ein, bezogen auf die Hochachsenrichtung, bodenseitig angeordnetes Gehäuse- und/oder Rahmenteil der Baustellen-Mischmaschine aufweist oder ausbildet, wobei bevorzugt vorgesehen ist, dass das Gehäuse- und/oder Rahmenteil eine langgestreckte Form aufweist und/oder kasten- und/oder quaderartig und/oder verfahrbar ausgebildet ist. Ein derartiges bodenseitig angeordnetes Gehäuse- und/oder Rahmenteil ermöglicht neben einer guten Zugänglichkeit vor allem auch die Möglichkeit, dort Bestandteile der Baustellen-Mischmaschine anzuordnen bzw. unterzubringen. Dies gelingt insbesondere mit einer langgestreckten Form bzw. mit einem kasten- und/oder quaderartigen Aufbau. Die Verfahrbarkeit gewährleistet darüber hinaus eine einfache Manövrierfähigkeit der Baustellen-Mischmaschine auf einer Baustelle.

Gemäß einer weiteren besonders bevorzugten Ausgestaltung ist vorgesehen, dass die eine langgestreckte Form aufweisende und/oder kasten- und/oder quaderartig ausgebildete Mischbehälteraufnahme bevorzugt eine Länge zwischen 0,4m und 1,0 m aufweist und/oder dass die Mischbehälteraufnahme auf beiden in Längsrichtung gegenüberliegenden Seiten mit einem Angriffsbereich für einen Handtransport der Baustellen-Mischmaschine, vorzugsweise bei abgenommenen Mischbehälter, ausgebildet ist.

Weiter ist es gemäß einer besonders bevorzugten Ausgestaltung der vorliegenden Erfindungsidee auch besonders vorteilhaft, wenn der Antriebsmotor in dem Gehäuse- und/oder Rahmenteil aufgenommen ist, wobei die Drehachse das Gehäuse- und/oder Rahmenteil durchgreift und dort mittelbar oder unmittelbar mit einer Antriebswelle des Antriebsmotors verbunden ist. Die Integration des Antriebsmotors in das Gehäuse- und/oder Rahmenteil trägt dazu bei, den Motor vor äußeren Einflüssen wie Schmutz, Wasser oder anderen Umweltfaktoren, die auf Baustellen häufig vorkommen, zu schützen.

Für einen besonders kompakten Aufbau ist es zudem vorteilhaft, dass die Teleskopiereinrichtung, vorzugsweise ein unteres oder das untere Teleskopierelement der Teleskopiereinrichtung, unmittelbar oder mittelbar mit der ein Gehäuse- und/oder Rahmenteil aufweisenden Mischbehälteraufnahme, vorzugsweise mit einem das drehbar gelagerte Aufnahmeelement überragenden Überstand der ein Gehäuse- und/oder Rahmenteil aufweisenden Mischbehälteraufnahme, verbunden ist und von diesem in Hochachsenrichtung nach oben abragt. Die Teleskopiereinrichtung kann hierbei geradlinig nach oben abragen oder gegebenenfalls auch gegen die Vertikale geneigt nach oben in Hochachsenrichtung abragen, bevorzugt um 1° bis 10°, vorzugsweise um 3° bis 6° gegen die vertikale Hochachsenrichtung geneigt sein. Mit einer derartigen Neigung lässt sich die Position des Mischwerkzeugs, zum Beispiel die Position eine Rührkorbs eines Rührflügels, vorteilhaft an eine Geometrie des Aufnahmeraums des Mischbehälters anpassen, insbesondere an einen sich nach unten konisch verjüngenden Aufnahmeraum anpassen, so zum Beispiel dergestalt, dass das Mischwerkzeug einen durchgehend gleichen Abstand zur Behälterwand aufweist. Dadurch lassen sich dann gleichwertige Mischergebnisse erzielen.

Gemäß einer weiteren besonders bevorzugten Ausgestaltung ist eine Zwangsführungseinrichtung vorgesehen, die geeignet und ausgebildet ist, beim Absenken des oberen Teleskopierelementes, vorzugsweise in Abhängigkeit von einem definierten Absenkweg des oberen Teleskopierelementes, ein Verdrehen des oberen Teleskopierelementes relativ zum unteren Teleskopierelement zu sperren und ein zwangsgeführtes lineares Überführen des wenigstens einen Mischwerkzeugs in die Mischwerkzeug-Gebrauchsposition freizugeben. Damit gelingt eine sichere Positionierung und/oder Ausrichtung des oberen Teleskopierelementes und damit des an ihr angeordneten wenigstens einen Mischwerkzeugs in der Mischwerkzeug-Gebrauchsposition. In diesem Zusammenhang ist es für eine konstruktiv einfache Ausführungsform, die zudem einfach herstellbar ist, vorteilhaft, wenn die Zwangsführungseinrichtung wenigstens ein am oberen Teleskopierelement angeordnetes Zentrierschwert, vorzugsweise wenigstens ein von einem der Mischbehälteraufnahme zugewandten unteren Endbereich des oberen Teleskopierelementes abragendes Zentrierschwert, aufweist, das geeignet und ausgebildet ist, beim Absenken des oberen Teleskopierelementes, vorzugsweise in Abhängigkeit von einem definierten Absenkweg des oberen Teleskopierelementes, form- und/oder konturangepasst in eine Zentrieraufnahme an der Mischbehälteraufnahme einzugreifen und das obere Teleskopierelement unverdrehbar und zwangsgeführt in die Mischwerkzeug-Gebrauchsposition zu überführen.

Ein besonders vorteilhafter Aufbau der Teleskopiereinrichtung ergibt sich mit einer Ausgestaltung, bei der die Teleskopiereinrichtung wenigstens ein, vorzugsweise elastisches, Vorspannelement aufweist, mittels dem die Teleskopiereinrichtung in die ausgefahrene Position vorspannbar ist und gegen dessen Vorspannkraft die Teleskopiereinrichtung in eine zusammengeschobene Position verlagerbar ist. Ein derartiges Vorspannelement bewirkt eine effiziente Verlagerung der Teleskopiereinrichtung in die gewünschte Position, hier in die ausgefahrene Position, in der sich das wenigstens eine Mischwerkzeug in der Nichtgebrauchsposition befindet. Ein derartiges bevorzugt elastisches Vorspannelement hilft somit die Funktionalität und Benutzerfreundlichkeit und damit auch die Effizienz der Teleskopiereinrichtung der Baustellen-Mischmaschine zu verbessern. Besonders vorteilhaft ist das wenigstens eine elastische Vorspannelement durch eine Gasdruckfeder gebildet, bei denen es sich um wartungsarme elastische Vorspannelemente handelt, die eine lange Lebensdauer aufweisen und zudem ohne großen Kraftaufwand überdrückbar sind, wenn das wenigstens eine Mischwerkzeug vom Bediener in die gewünschte betriebsbereite Mischwerkzeug-Gebrauchsposition überführt werden soll.

Gemäß einer weiteren besonders bevorzugten Ausgestaltung ist vorgesehen, dass das obere Teleskopierelement in der ausgefahrenen Position der Teleskopiereinrichtung relativ zum unteren Teleskopierelement und in einer Horizontalebene um die Längsachse der Teleskopiereinrichtung verdrehbar bzw. verschwenkbar ist. Dadurch ist das wenigstens eine Mischwerkzeug in der ausgefahrenen Position der Teleskopiereinrichtung mittels des oberen Teleskopierelementes in einer oberhalb der Mischbehälteroberkante liegenden Horizontalebene funktionssicher und bequem in eine Mischwerkzeug-Einführposition verschwenkbar, in der sich das wenigstens eine Mischwerkzeug unmittelbar oberhalb der Mündungsöffnung des Mischbehälters befindet und für ein Überführen in die betriebsbereite Mischwerkzeug-Gebrauchsposition vorbereitet ist. Neben einer kompakten Bauweise bewirkt dies vorteilhaft, dass das gesamte Mischwerkzeug komplett von dem Bereich oberhalb des Mischbehälters weggeschwenkt werden kann, was das Befüllen des Mischbehälters ebenso vereinfacht, wie dessen Entnahme oder Bestückung. Dementsprechend ist gemäß einer besonders bevorzugten Ausgestaltung auch vorgesehen, dass das wenigstens eine Mischwerkzeug, in der ausgefahrenen Position der Teleskopiereinrichtung, mittels des oberen Teleskopierelementes in der oberhalb der Mischbehälteroberkante liegenden Horizontalebene so von der Mischwerkzeug-Einführposition weg in eine Befüllposition verschwenkbar ist, dass das wenigstens eine Mischwerkzeug seitlich außerhalb des Mischbehälters angeordnet ist und/oder die Mündungsöffnung des Mischbehälters für eine Befüllung freilegt.

Gemäß einer hierzu besonders bevorzugten konkreten Ausgestaltung ist weiter eine Schwenkwinkelbegrenzungseinrichtung, vorzugsweise wenigstens ein Anschlagelement als Schwenkwinkelbegrenzungseinrichtung vorgesehen, mittels der der Schwenkwinkel des oberen Teleskopierelementes relativ zum unteren Teleskopierelement und damit die beiden maximalen Schwenkpositionen begrenzt sind. Dies trägt wesentlich dazu bei, die Funktionssicherheit insgesamt zu erhöhen, wobei bevorzugt vorgesehen ist, dass eine erste maximale Schwenkposition im Wesentlichen der Mischwerk-Einführposition entspricht, und in der sich das wenigstens eine Mischwerkzeug unmittelbar oberhalb der Mündungsöffnung des Mischbehälters befindet, während eine zweite maximale Schwenkposition eine Schwenkposition ist, in der das wenigstens eine Mischwerkzeug seitlich außerhalb des Mischbehälters angeordnet ist und/oder um wenigstens 60°, bevorzugt in etwa um 95° oder noch weiter, also um wenigstens 60°, von der Mischwerkzeug-Einführposition weg nach außen verschwenkt ist.

Gemäß einer weiteren besonders bevorzugten Ausführungsform ist eine Verriegelungseinrichtung vorgesehen, die geeignet und ausgebildet ist, ein Rückschwenken des aus der Mischwerkzeug-Einführposition in Richtung Befüllposition verschwenkten oberen Teleskopierelementes, in Abhängigkeit von einem vorgegebenen Schwenkweg lösbar zu verriegeln. Damit wird ein unerwünschten Zurückschwenken des oberen Teleskopierelementes zuverlässig vermieden und somit ein funktionssicheres Befüllen des Mischbehälters gewährleistet. Zudem bewirkt die Verriegelungseinrichtung, dass eine am oberen Teleskopierelement angeordnete Absaugeinrichtung, die nachstehend noch näher beschrieben wird, funktionssicher in der gewünschten Absaugposition gehalten wird. Die lösbare Verriegelung gelingt auf funktionell und herstellungstechnisch einfache Weise insbesondere mit einer Ausführungsform, bei der die Verriegelungseinrichtung als lösbare Rast- und/oder Schnappverbindung ausgebildet ist, und bei der ein mittels eines Vorspannelementes in Richtung Rasteingriff vorgespanntes Rastelement nach einem vorgegebenen Schwenkweg hinter ein Rastgegenelement schnappt und dort verrastet. In diesem Zusammenhang kann zudem weiter vorgesehen sein, dass das Rastelement mit einem Betätigungselement, vorzugsweise mit einem mit der Hand bedienbaren Knopf, gekoppelt ist, mittels dem das Rastelement zur Entriegelung gegen die Kraft des Vorspannelementes außer Rasteingriff mit dem Rastgegenelement bringbar ist. Alternativ oder zusätzlich kann weiter auch vorgesehen sein, dass das Rastelement durch Verlagerung des oberen Teleskopierelementes in Teleskopachsenrichtung nach oben oder unten außer Eingriff mit dem Rastgegenelement bringbar ist, so dass ein Verschwenken des oberen Teleskopierelementes, vorzugsweise in Richtung Mischwerkzeug-Einführposition, in dieser Höhenposition des oberen Teleskopierelementes freigegeben ist. Dies erhöht die Variabilität und Flexibilität der Konstruktion.

Gemäß einer weiteren besonders bevorzugten Ausgestaltung ist vorgesehen, dass am oberen Teleskopierelement, vorzugsweise in einem, bezogen auf die Hochachsenrichtung, unteren Bereich des oberen Teleskopierelementes, eine Absaugeinrichtung angeordnet ist, mittels der ein sich im Bereich der Mündungsöffnung des Mischbehälters ansammelndes Absauggut absaugbar ist. Mittels einer derartigen Absaugeinrichtung kann vorteilhaft eine Verschmutzung vermieden bzw. minimiert werden. Dabei ist für eine einfache Ausführungsform bevorzugt vorgesehen, dass die Absaugeinrichtung beidseitig offen ist und/oder durch ein geradlinig verlaufendes Rohrstück gebildetes Absaugrohr aufweist, dessen erste Absaugrohröffnung sich in der ausgefahrenen Position der Teleskopiereinrichtung im Bereich ober der Mischbehälteroberkante, vorzugsweise unmittelbar oberhalb der Mischbehälteroberkante, befindet und/oder die in einer Absaugposition in Richtung zur Mündungsöffnung des Mischbehälters hin ausgerichtet ist, und dessen zweite Absaugrohröffnung, vorzugsweise lösbar mit einer Saugeinrichtung gekoppelt ist oder koppelbar ist.

Beispielsweise in Verbindung mit einer vorstehend beschriebenen Schwenkwinkelbegrenzungseinrichtung und/oder einer Verriegelungseinrichtung, aber nicht nur damit, kann gemäß einer weiteren besonders vorteilhaften Ausführungsform, die eine funktionssichere Bedienung der Baustellen-Mischmaschine unterstützt, vorgesehen sein, dass die erste Absaugrohröffnung des Absaugrohrs in der Befüllposition, insbesondere in der zweiten maximalen Schwenkposition, in Richtung zur Mündungsöffnung des Mischbehälters hin ausgerichtet ist und/oder dass die erste Absaugrohröffnung abgeschrägt ausgebildet ist, vorzugsweise mit einem Schrägungswinkel von 15° bis 45° ausgeführt ist. Hierdurch wird zum einen die Absaugfläche vergrößert und zum anderen kann der Mischbehälter beim Herausnehmen nicht an dem Absaugrohr hängen bleiben.

Für eine effiziente und funktionssichere Bedienung der Teleskopiereinrichtung ist es gemäß einer weiteren besonders bevorzugten Ausgestaltung vorteilhaft, dass die Teleskopiereinrichtung eine Zwangsführungseinrichtung aufweist, die die Absenkung des oberen Teleskopierelementes nur in der Mischwerkzeug-Einführposition, in der sich das wenigstens eine Mischwerkzeug unmittelbar oberhalb der Mündungsöffnung des Mischbehälters befindet, freigibt. Eine derartige Zwangsführungseinrichtung hilft somit Fehlbedienungen funktionssicher und zuverlässig zu vermeiden. Die Zwangsführungseinrichtung kann dabei beispielsweise ein am unteren Teleskopierelementes angeordnetes oder ausgebildetes erstes Zwangsführungselement, beispielsweise eine Führungskulisse, aufweisen, das mit einem am oberen Teleskopierelement angeordneten und ausgebildeten zweiten Zwangsführungselement, beispielsweise einem Kulissenstein, der in der Führungskulisse zwangsgeführt ist, zusammenwirkt. Selbstverständlich ist hier auch eine kinematische Umkehrung möglich, bei der das erste Zwangsführungselement durch den Kulissenstein gebildet ist, während dann das zweite Zwangsführungselement entsprechend umgekehrt die Führungskulisse ausbildet.

Um insbesondere im rauen Baustellenbetrieb eine funktionssichere Bedienung der Teleskopiereinrichtung zu ermöglichen, bei der die Teleskopiereinrichtung sicher und zuverlässig vor Verschmutzungen geschützt ist, ist es gemäß einer besonders bevorzugten Ausgestaltung vorteilhaft, wenn das untere Teleskopierelement im zusammengeschobenen Zustand in dem oberen Teleskopierelement aufgenommen ist.

Gemäß einer weiteren besonders bevorzugten Ausgestaltung ist eine (gegebenenfalls weitere) Verriegelungseinrichtung, insbesondere ein federbelasteter Verriegelungsmechanismus, vorgesehen, mittels dem die Teleskopiereinrichtung in der, vorzugsweise betriebsbereiten, Mischwerkzeug-Gebrauchsposition des wenigstens einen Mischwerkzeugs lösbar verriegelt ist, vorzugsweise dergestalt, dass die Verriegelungseinrichtung nur dann lösbar verriegelt ist, wenn sich das wenigstens eine Mischwerkzeug in der, vorzugsweise betriebsbereiten, Mischwerkzeug-Gebrauchsposition befindet. Eine derartige Verriegelungseinrichtung stellt somit in einer bevorzugten Ausführungsform einen wesentlichen Bestandteil der Sicherheitsfunktion bzw. Sicherheitseinrichtung dar, da mit ihr zum einen sichergestellt ist, dass das wenigstens eine Mischwerkzeug sicher in der betriebsbereiten Mischwerkzeug-Gebrauchsposition gehalten wird. Zudem ist damit andererseits auch sichergestellt, dass die gewünschte betriebsbereite Mischwerkzeug-Gebrauchsposition nur dann erreicht ist, wenn die Verriegelungseinrichtung die Mischwerkzeug-Verlagerungseinrichtung lösbar verriegelt hat. Damit kann, insbesondere in Verbindung mit der nachstehend noch näher im Detail erläuterten konkreten Ausgestaltung der Sicherheitsfunktion bzw. Sicherheitseinrichtung eine einfache Überwachung der betriebsbereiten Mischwerkzeug-Gebrauchsposition des wenigstens einen Mischwerkzeugs erfolgen.

Die Verriegelungseinrichtung kann grundsätzlich auf unterschiedliche Art und Weise ausgebildet werden, weist jedoch bevorzugt ein am oberen Teleskopierelement ausgebildetes Rastelement auf, das in der Verriegelungsposition mit einem Rastgegenelement im Bereich des unteren Teleskopierelementes und/oder im Bereich der Mischbehälteraufnahme zusammenwirkt. Beispielsweise ist die Verriegelungseinrichtung durch einen stabilen und einfach herstellbaren federbelasteten Verriegelungsmechanismus gebildet, der einem oberen Teleskopierelement ausgebildetes Rastelement aufweist, das mit einem federbelasteten und zur Herstellung der Rastverbindung überdrückbaren Rastgegenelement im Bereich des unteren Teleskopierelementes und/oder im Bereich der Mischbehälteraufnahme zusammenwirkt. Selbstverständlich ist auch hier eine entsprechende kinematische Umkehrung möglich, bei der der federbelastete Verriegelungsmechanismus ein im Bereich des unteren Teleskopierelementes und/oder im Bereich der Mischbehälteraufnahme ausgebildetes Rastelement aufweist, das mit einem federbelasteten und zur Herstellung der Rastverbindung überdrückbaren Rastgegenelement am oberen Teleskopierelement zusammenwirkt.

Weiter ist es vorteilhaft, wenn die Verriegelungseinrichtung mit einer Entriegelungseinrichtung zusammenwirkt, mittels der die Verriegelung der Teleskopiereinrichtung lösbar ist, insbesondere aktiv lösbar ist. Dies gelingt beispielhaft dadurch, dass die Entriegelungseinrichtung durch ein an der Teleskopiereinrichtung gelagertes Entriegelungselement, vorzugsweise durch einen Hebel, gebildet ist, bei dessen Betätigung das Rastgegenelement, vorzugsweise gegen die Wirkung einer Federkraft, außer Eingriff mit dem Rastelement bringbar ist.

Gemäß einer weiteren besonders bevorzugten Ausführungsform kann zudem vorgesehen sein, dass die Teleskopiereinrichtung, vorzugsweise ein oberes oder das obere Teleskopierelement der Teleskopiereinrichtung, im entriegelten Zustand, vorzugsweise im Wesentlichen selbsttätig, mittels des elastischen Vorspannelementes, vorzugsweise einer Gasdruckfeder, in Richtung ausgefahrener Position verlagerbar ist. Damit wird auf einfache Weise sichergestellt, dass die Teleskopiereinrichtung sich wieder in die gewünschte Position verlagert, nämlich in die ausgefahrene Position, in der das wenigstens eine Mischwerkzeug mittels des um das untere Teleskopierelement horizontal verschwenkbaren oberen Teleskopierelementes einfach und funktionssicher vom Mischbehälter wegverlagert werden kann.

Gemäß einer weiteren besonders bevorzugten Ausgestaltung ist vorgesehen, dass die Teleskopiereinrichtung, vorzugsweise im Bereich oberhalb des wenigstens einen Mischwerkzeugs, ein Abdeckelement aufweist, das zusammen mit dem wenigstens einen Mischwerkzeug verlagerbar ist und in der, vorzugsweise betriebsbereiten, Mischwerkzeug-Gebrauchsposition die Mündungsöffnung des Mischbehälters wenigstens bereichsweise verschließt, vorzugsweise dergestalt verschließt, dass kein Fingereingriff in den Aufnahmeraum des Behälters möglich ist und/oder ein Spaltabstand zwischen dem umfangsseitigen Randbereich des Abdeckelementes und einem an das Abdeckelement anschließenden bzw. umfangsseitig angrenzenden Behälterwandbereich ausgebildet ist. Durch ein derartiges Abdeckelement wird die Mündungsöffnung des Mischbehälters in der betriebsbereiten Mischwerkzeug-Gebrauchsposition zuverlässig verschlossen, was das Risiko von Unfällen durch versehentlichen Eingriff in den Mischbehälter bei laufendem Mischprozess verhindert. Zudem bewirkt das Abdeckelement aber auch einen Schutz vor dem Eindringen von unerwünschten Fremdkörpern, wie beispielsweise Staub oder anderen Verunreinigungen, die den Mischprozess beeinträchtigen können. Zudem wird hierdurch auch das Herausspritzen von Mischgut zuverlässig verhindert. Ein Spaltabstand zwischen dem umfangsseitigen Randbereich und dem an das Abdeckelement anschließenden Behälterwandbereich bewirkt zudem ein kollisionsfreies, ungehindertes Rotieren des Mischbehälters relativ zum Abdeckelement.

Für einen kompakten und einfach herstellbaren Aufbau ist es hierbei besonderes bevorzugt, dass das, bevorzugt durch eine Abdeckscheibe oder einen Deckel gebildete, Abdeckelement an dem oberen Teleskopierelement angeordnet und mit diesem zusammen absenkbar ist.

Für einen weiteren besonders kompakten Aufbau, der eine einfache funktionale Trennung des wenigstens einen Mischwerkzeugs von der Mischwerkzeug-Antriebseinrichtung bewirkt, ist vorgesehen, dass das Abdeckelement zwischen dem wenigstens einen Mischwerkzeug und der Mischwerkzeug-Antriebseinrichtung angeordnet ist.

Die Mischwerkzeug-Antriebseinrichtung ist bevorzugt durch einen Antriebsmotor, vorzugsweise durch einen Elektromotor, gebildet, dessen wenigstens eine Antriebswelle das wenigstens eine Mischwerkzeug rotierend antreibt. Derartige Antriebsmotoren können zuverlässig eine gewünscht hohe Leistung und ein hohes Drehmoment liefern, was besonders wichtig ist, wenn schwere und zähe Materialien gemischt werden müssen. Dies fördert einen effizienten Mischprozess. Antriebsmotoren, insbesondere in Form von Elektromotoren bieten zudem die Möglichkeit der variablen Drehzahlsteuerung, was eine erhöhte Flexibilität in Bezug auf verschiedene Mischungsanforderungen und verschiedenen Materialien bewirkt. Zudem können Elektromotoren mit einer hohen Energieeffizienz betrieben werden und zeichnen sich durch eine lange Lebensdauer bei geringen Wartungsarbeiten aus. In Verbindung mit einem derartigen Antriebsmotor ist es zudem für eine besonders kompakte Bauweise auf einfache Weise möglich, die wenigstens eine Antriebswelle oder ein mit der wenigstens einen Antriebswelle verbindbares Anschlussteil des wenigstens einen Mischwerkzeugs durch das Abdeckelement hindurch zu führen. Damit wird die ursprüngliche Funktionsfähigkeit des Abdeckelementes zuverlässig erhalten.

Gemäß einer weiteren besonders bevorzugten Ausführungsform kann das Abdeckelement wenigstens einen, vorzugsweise langgestreckten und/oder stiftartigen und/oder leistenartigen, Randabstreifer aufweisen, der in der betriebsbereiten Mischwerkzeug-Gebrauchsposition in den Aufnahmeraum des Mischbehälters einragt, vorzugsweise dort mit einem definierten Spaltabstand von der Aufnahmerauminnenwand beabstandet ist. Die Anordnung des Randabstreifers an dem Abdeckelement bewirkt eine kompakte und platzsparende Anordnung, die zudem hilft, den Bauteilaufwand zu reduzieren, da das Abdeckelement in einer vorteilhaften Doppelfunktion nicht mehr seine ursprüngliche Abdeckfunktion der Mündungsöffnung des Mischbehälters übernimmt, sondern auch eine Haltefunktion für den Randabstreifer. Der Randabstreifer trägt zudem im Wesentlichen dazu bei, die Bildung von Materialablagerungen an den Innenwänden des Aufnahmeraums zu minimieren. Dies ist nicht nur von Vorteil für die Sauberkeit des Mischprozesses insgesamt, sondern auch für eine gleichmäßige Materialverteilung während des Mischprozesses. Dadurch wird die Mischqualität vorteilhaft optimiert.

Wie bereits zuvor in Verbindung mit dem optionalen Vorsehen eines Handrührwerks beispielhaft ausgeführt, kann gemäß einer weiteren besonders bevorzugten Ausgestaltung vorgesehen sein, dass die Mischwerkzeug-Antriebseinrichtung, vorzugsweise ein Antriebsmotor, in einem Antriebseinrichtungsgehäuse aufgenommen ist, das an dem oberen Teleskopierelement, vorzugsweise im Bereich oberhalb der Mischbehälteraufnahme, lösbar oder unlösbar angeordnet bzw. gehaltert ist. Die Aufnahme der Mischwerkzeug-Antriebseinrichtung, insbesondere eines Antriebsmotors, in einem Antriebseinrichtungsgehäuse, z.B. eines Handrührwerks, bewirkt zum einen, dass die Mischwerkzeug-Antriebseinrichtung zuverlässig vor Umwelteinflüssen, wie Staub, Feuchtigkeit oder anderen potentiellen Verschmutzungen, wie sie auf einer Baustelle auftreten können, geschützt ist. Weiter trägt es dazu bei, die Lebensdauer der Antriebseinrichtung zu verlängern und die Wartungskosten zu reduzieren. Weiter trägt dies auch zur Arbeitssicherheit bei, insbesondere wenn sich Bediener in der Nähe der Mischmaschine aufhalten. Zudem kann durch die Integration der Mischwerkzeug-Antriebseinrichtung in ein Antriebseinrichtungsgehäuse am oberen Teleskopierelement ein ästhetisch ansprechendes Design erreicht werden.

Zur Energieversorgung weist die Baustellen-Mischmaschine vorzugsweise ein Energieanschluss, vorzugsweise einen Kabelanschluss, auf, über den die Baustellen-Mischmaschine mit Energie versorgbar ist, wobei vom Energieanschluss ausgehend elektrische Leitungen zu den mit Energie, insbesondere mit Strom, versorgbaren Bauteilen und Funktionseinheiten geführt sind. Konkret kann hierzu vorgesehen sein, dass wenigstens ein am unteren Teleskopierelement oder an der Mischbehälteraufnahme angeordnetes Kontaktelement mit einem am oberen Teleskopierelement angeordneten Gegenkontaktelement, das mit der Steuereinrichtung signalübertragend verbunden ist, dergestalt zusammenwirkt, dass das Kontaktelement in der betriebsbereiten Mischwerkzeug-Gebrauchsposition des wenigstens einen Mischwerkzeugs und damit bei zusammengeschobener Teleskopiereinrichtung in Kontakt mit dem Gegenkontaktelement steht, so dass die Mischwerkzeug-Antriebseinrichtung bei aktivierter Betätigungseinrichtung von der Steuereinrichtung ansteuerbar und aktivierbar ist. Eine derartige Ausgestaltung stellt eine zusätzliche Sicherheitsfunktion dar, da die Mischbehälter-Antriebseinrichtung nur dann aktiviert und betätigt werden kann, wenn das Mischwerkzeug in die korrekte betriebsbereite Mischwerkzeug-Gebrauchsposition verlagert worden ist. Analog dazu kann alternativ oder zusätzlich für die Energieversorgung der Mischbehälter-Antriebseinrichtung vorgesehen sein, dass, vorzugsweise zusätzlich, am unteren Teleskopierelement oder an der Mischbehälteraufnahme wenigstens ein, vorzugsweise weiteres, Kontaktelement angeordnet ist, das mit einem, vorzugsweise weiteren, am oberen Teleskopierelement angeordneten Gegenkontaktelement, das mit dem Energieanschluss energieübertragend verbunden ist, dergestalt zusammenwirkt, dass das Kontaktelement in der betriebsbereiten Mischwerkzeug-Gebrauchsposition des wenigstens einen Mischwerkzeugs und damit bei zusammengeschobener Teleskopiereinrichtung in Kontakt mit dem Gegenkontaktelement steht, so dass die Mischwerkzeug-Antriebseinrichtung bei aktivierter Betätigungseinrichtung mit Energie versorgbar ist. Diese Art der Kontaktgabe bzw. Kontaktübertragung hat zudem den Vorteil, dass bei der Vertikalbewegung in x-Richtung kein Schleppkabel mitgeführt werden muss.

Gemäß einer weiteren besonders bevorzugten Ausgestaltung ist vorgesehen, dass am oberen Teleskopierelement, vorzugsweise am oberen freien Endbereich des oberen Teleskopierelementes, ein Griffelement, vorzugsweise ein Bügelgriff als Griffelement, vorzugesehen ist, der von dem oberen Teleskopierelement abragt, und/oder das an der Mischbehälteraufnahme, vorzugsweise im Bereich unterhalb des Griffelementes, wenigstens ein Rad, vorzugsweise wenigstens eine Radachse mit zwei in Querrichtung gegenüberliegenden Rädern, und/oder wenigstens ein Tragegriff angeordnet ist, wobei bevorzugt vorgesehen ist, dass die Radachse den Tragegriff ausbildet. Ein derartiges Griffelement bietet eine sichere Möglichkeit, die Baustellen-Mischmaschine zu transportieren, insbesondere zu verfahren, wenn die Baustellen-Mischmaschine verfahrbar ausgebildet ist, zum Beispiel durch an der Mischbehälteraufnahme angeordnete Räder. Dies gelingt besonders vorteilhaft mit einem Aufbau, bei dem das Griffelement auf der dem Mischbehälter und/oder dem Antriebseinrichtungsgehäuse gegenüberliegenden Seite des oberen Teleskopierelementes angeordnet ist und/oder mit einem Aufbau bei dem das wenigstens eine Rad, bezogen auf die Hochachsenrichtung, unterhalb des Griffelementes angeordnet ist. Sofern ein Tragegriff vorgesehen ist, kann die Mischmaschine zudem bequem ergriffen und transportiert werden. Und sofern der Tragegriff gleichzeitig auch durch die Radachse gebildet ist, ergibt sich eine hohe Funktionsintegration mit reduzierten Bauteilen.

Weiter kann auch die elektronische Steuereinrichtung ebenfalls auf der dem Mischbehälter und/oder dem Antriebseinrichtungsgehäuse gegenüberliegenden Seite des oberen Teleskopierelementes angeordnet sein, wobei das Griffelement dann, bezogen auf die Hochachsenrichtung, oberhalb der Steuereinrichtung angeordnet ist und/oder die Steuereinrichtung mit einem Griffelement-Teilbereich überragt. Dadurch kann das Griffelement in einer besonders vorteilhaften Doppelfunktion auch ein Fallschutzelement ausbilden, das verhindert, dass die Steuereinrichtung beim Umfallen der Baustellen-Mischmaschine beschädigt wird.

Griffelement und Rad bzw. Räder ermöglichen zudem eine Ausgestaltung, bei der das wenigstens eine Rad die Mischbehälteraufnahme seitlich mit wenigstens einem Teilbereich dergestalt überragt, dass die Baustellen-Mischmaschine in einer liegenden Position auf einer Auflagefläche, beispielsweise einem Boden als Auflagefläche, einerseits mittels des wenigstens einen Rades und andererseits mittels des Griffelementes aufliegt und abgestützt ist und der Mischbehälter und die Mischwerkzeug-Antriebseinrichtung mitsamt den wenigstens einen Mischwerkzeug oben liegen. In einer derartig liegenden Position kann zum Beispiel auf einfache Weise ein kompakter Transport oder eine kompakte Verstauung der Baustellen-Mischmaschine erfolgen. Zudem bewirkt dies auch, insbesondere in Verbindung mit einer Steuereinrichtung, wie bereits vorstehend beschrieben, einen funktionssicheren Fallschutz, der die Beschädigung der Steuereinrichtung zuverlässig vermeidet.

Für einen funktionssicheren Stand der Baustellen-Mischmaschine in ihrer Gebrauchsposition ist es zudem vorteilhaft, wenn auf der dem wenigstens einen Rad gegenüberliegenden Seite der eine langgestreckte Form aufweisenden und/oder kasten- oder quaderartig ausgebildeten Mischbehälteraufnahme wenigstens ein Stützfuß angeordnet ist.

Der Mischbehälter und insbesondere der Aufnahmeraum des Mischbehälters kann grundsätzlich jede geeignete Form aufweisen. Besonders vorteilhaft ist jedoch eine Ausführungsform, bei der wenigstens der Aufnahmeraum des Mischbehälters, vorzugsweise der Mischbehälter insgesamt, eine im Wesentlichen kreiszylindrische und/oder sich nach unten konisch verjüngende Form aufweist. Derartige Mischbehälter sind einfach in der Herstellung und eignen sich besonders für einen optimierten und effizienten Einsatz einer Mischprozess einer erfindungsgemäßen Baustellen-Mischmaschine. Die Mischbehälter weisen dabei vorzugsweise und lediglich beispielhaft ein Füllvolumen von 20 Liter bis 50 Liter auf. Insbesondere ein rotierender Antrieb eines derartigen Mischbehälters ist vorteilhaft, da er zuverlässig hilft, unerwünschte Unwuchten zu vermeiden.

Das wenigstens eine Mischwerkzeug kann grundsätzlich fest und unlösbar mit der Mischwerkzeug-Antriebseinrichtung verbunden sein. Dies kann beispielsweise bei Baustellen-Mischmaschinen der Fall sein, die stets die gleichen Mischaufgaben zu erfüllen haben. Für eine erhöhte Flexibilität und Funktionalität ist es jedoch vorteilhaft, wenn das wenigstens eine Mischwerkzeug lösbar mit der Mischwerkzeug-Antriebseinrichtung verbindbar ist. Dadurch können verschiedene Mischwerkzeuge, beispielsweise Rührer mit unterschiedlichen Geometrien, verwendet und untereinander getauscht werden, wodurch eine einfache Anpassung der Mischwerkzeuge an unterschiedliche Mischmaterialien erzielt wird. Alternativ oder zusätzlich dazu lässt sich die Flexibilität und Einsatzvielfalt auch noch dadurch erhöhen, dass das wenigstens eine Mischwerkzeug höhenverstellbar an der Mischwerkzeug-Antriebseinrichtung gehaltert ist.

Weiter betrifft die Erfindung ein Verfahren zum Betreiben einer Baustellen-Mischmaschine. Die sich hiermit ergebenden Vorteile sind identisch zu den Vorteilen der erfindungsgemäßen Baustellen-Mischmaschine, so dass zur Vermeidung von Wiederholungen auf die zuvor gemachten Ausführungen verwiesen wird.

Die Erfindung wird nachstehend anhand einer Zeichnung beispielhaft näher erläutert.

Es zeigen:
- Fig.1: eine schematische und perspektivische Seitenansicht einer beispielhaften Ausführungsform einer erfindungsgemäßen Baustellen-Mischmaschine, bei der sich das Mischwerkzeug nicht in der betriebsbereiten Mischwerkzeug-Gebrauchsposition befindet,
- Fig. 2: eine schematische Teilschnittansicht der Darstellung gemäß Figur 1,
- Fig. 3: eine der Figur 1 entsprechende Vorderansicht, bei der das Mischwerkzeug in eine Befüllposition verschwenkt ist, in der der Mischbehälter für eine Befüllung frei zugänglich ist und sich die Absaugeinrichtung in der Absaugposition befindet,
- Fig. 4a: eine der Darstellung gemäß Figur 3 entsprechende Vorderansicht der Baustellen-Mischmaschine mit einem die Mischwerkzeug-Einführposition verschwenkten Mischwerkzeug, in der das Mischwerkzeug unmittelbar oberhalb der Mündungsöffnung des Mischbehälters liegt,
- Fig. 4b: eine der Figur 4a entsprechende Seitenansicht,
- Fig. 5: eine schematische perspektivische Draufsicht auf die Baustellen-Mischmaschine beim Überführen des Mischwerkzeugs in die betriebsbereite Mischwerkzeug-Gebrauchsposition,
- Fig. 6a: eine schematische Vorderansicht der Baustellen-Mischmaschine mit einem in die betriebsbereite Mischwerkzeug-Gebrauchsposition überführten Mischwerkzeug,
- Fig. 6b: eine der Darstellung der Figur 6a entsprechende Seitenansicht,
- Fig. 6c: eine der Darstellung der Figuren 6a und 6b entsprechende perspektivische Draufsicht auf die Baustellen-Mischmaschine mit einem in die betriebsbereite Mischwerkzeug-Gebrauchsposition überführten Mischwerkzeug,
- Fig. 7a: eine beispielhafte Ausführungsform eines Bestandteils einer Sicherheitseinrichtung bildenden Sicherheitsschalters im aktivierten, zwangsbetätigten Zustand,
- Fig. 7b: den Sicherheitsschalter der Figur 7a im deaktivierten Zustand,
- Fig. 8: eine Detailansicht einer beispielhaften Ausführungsform einer Verriegelungseinrichtung, mit der die Teleskopiereinrichtung und damit das Mischwerkzeug in der, in der Figur 3 gezeigten Befüllposition lösbar verriegelbar ist,
- Fig. 9: eine schematische und beispielhafte Detailansicht der Gasdruckfeder der Teleskopiereinrichtung mitsamt einer Ver- und Entriegelungseinrichtung im verriegelten Zustand,
- Fig.10: eine der Figur 9 entsprechende Darstellung im entriegelten Zustand,
- Fig. 11: ein Querschnitt durch eine alternative Ausführungsform mit einer formschlüssigen Halteeinrichtung für den Mischbehälter an der Mischbehälteraufnahme,
- Fig.12: eine schematische Draufsicht auf die prinzipielle Anordnung der Halteeinrichtung gemäß Figur 11.
- Fig.13: eine schematische und perspektivische Unteransicht auf einen Teilbereich einer alternativen Baustellen-Mischmaschine, bei der ein Gasgebeschalter mit einem außerhalb des oberen Telskopierelementes verlaufenden Teil eines Betätigungshebel gekoppelt ist,
- Fig. 14: eine schematische und perspektivische Seitenansicht der Figur 13,
- Fig.15: eine schematische Detaildarstellung des im Inneren des oberen Teleskopierelementes verlaufenden Teils des Betätigungshebels mitsamt einem zugeordneten Anschlagelement sowie einer Sensoreinrichtung.

In der Figur 1 ist eine schematische und perspektivische Darstellung einer beispielhaften Ausführungsform einer erfindungsgemäßen Baustellen-Mischmaschine 1 gezeigt, die hier als verfahrbare und damit mobile Baustellen-Rotationsmischmaschine ausgebildet ist.

Die Baustellen-Mischmaschine weist hier einen nach oben offenen Mischbehälter 2 auf, der geeignet und ausgebildet ist, in seinem Aufnahmeraum 3 ein Mischgut, beispielsweise Putze, Estriche, Beton, Mörtel, Schlämme, Harze oder dergleichen, aufzunehmen.

Der Mischbehälter wird von einer Mischbehälteraufnahme 4 aufgenommen, die hier ein, bezogen auf die Hochachsenrichtung x, bodenseitig angeordnetes Gehäuseteil 5 aufweist, das eine langgestreckte Form aufweist und kasten- bzw. quaderartig ausgebildet ist. Wie dies insbesondere aus der Figur 2 ersichtlich ist, die eine Schnittansicht durch den unteren Bereich der Baustellen-Mischmaschine 1 zeigt, ist ein, eine Mischbehälter-Antriebseinrichtung 6 ausbildender Antriebsmotor in dem Gehäuseteil 5 aufgenommen. Der Antriebsmotor treibt hier lediglich beispielhaft über eine Kette 7 eine Drehachse 8 an, die im hier gezeigten Beispielfall zentral und mittig mit der Unterseite eines durch eine Drehscheibe gebildeten Aufnahmeelementes 9 verbunden ist. Anstelle einer Kette könnte selbstverständlich auch jedes andere geeignete Antriebsmittel verwendet werden, beispielsweise ein Zahnriemen. Die Drehscheibe ist Bestandteil der Mischbehälteraufnahme 4 und drehbar an dem Gehäuseteil 5 gelagert ist. Hierzu durchgreift die Drehachse 8 das Gehäuseteil 5.

Wie dies aus den Figuren 1 und 2 weiter ersichtlich ist, bildet die Drehscheibe 9 hier eine plane bzw. ebene Abstellfläche aus, auf der der Mischbehälter 2 zu dessen Aufnahme in der Mischbehälteraufnahme 4 abstellbar ist.

Der hier bevorzugt und beispielhaft eine im Wesentlichen kreiszylindrische und sich nach unten konisch verjüngende Form aufweisende Mischbehälter 2 ist auf der Drehscheibe 9 mittels einer Halteeinrichtung 10 lösbar gehaltert, wobei die Halteeinrichtung 10 hier lediglich beispielhaft durch mehrere umfangsseitig voneinander beabstandet an der Drehscheibe 9 angeordnete Klemmbügel 11 gebildet ist, die einen, bezogen auf die Hochachsenrichtung x, unteren Behälterbereich des Mischbehälters 2 lösbar verklemmen und dadurch funktionssicher in der, in der Figur 1 und 2 gezeigten Mischbehälterposition halten. Alternativ oder zusätzlich dazu kann, wie dies aus den Figuren 11 und 12 ersichtlich ist, aber auch vorgesehen sein, dass zur Ausbildung einer formschlüssigen Halteeinrichtung 10 an der Mischbehälteraufnahme 4, hier beispielhaft im Bereich der Abstellfläche der Mischbehälteraufnahme 4, wenigstens ein Mitnehmerelement 67 angeordnet ist, das in der gezeigten Gebrauchsposition des Mischbehälters 2 mit wenigstens einem Mitnehmergegenelement 68 des Mischbehälters 2 zusammenwirkt. Dieses wenigstens eine Mitnehmergegenelement 68 ist bevorzugt an der Unterseite des Mischbehälters 2 angeordnet und hier weiterhin beispielhaft in Form einer, zum Beispiel angespritzten, Mitnehmerlasche ausgebildet. Insgesamt sind im hier gezeigten Beispielfall mehrere in Umfangsrichtung voneinander beabstandete Mitnehmergegenelemente 68 vorgesehen, wodurch sichergestellt ist, dass die Mitnehmerfunktion auch bei einer Drehrichtungsumkehr der Mischbehälter-Antriebseinrichtung 6 schnell und zuverlässig wirkt. Zusätzlich bzw. alternativ dazu können auch mehrere Mitnehmerelemente 67 in Umfangsrichtung verteilt an der Mischbehälteraufnahme angeordnet sein, was hier aber nicht dargestellt ist. Dadurch ist auf einfache und zuverlässige Weise sichergestellt, dass der Mischbehälter im Betrieb nicht mehr durchrutschen kann.

Der die Mischbehälter-Antriebseinrichtung 6 ausbildende Antriebsmotor ist bevorzugt durch einen Elektromotor gebildet, der, wie dies nachstehend noch näher beschrieben wird, vorzugsweise nur dann betätigt wird, wenn sich ein Mischwerkzeug 16 in einer betriebsbereiten Mischwerkzeug-Gebrauchsposition befindet.

Das Gehäuseteil 5 und damit die Mischbehälteraufnahme 4 weist zudem lediglich beispielhaft an der in der Bildebene der Figuren 1 und 2 linken, vorderen Seite des Gehäuseteils 5 einen Stützfuß 12 und auf der gegenüberliegenden, hinteren, rechten Seite des Gehäuseteils 5 eine Radachse 13 mit Rädern 14 auf, so dass die Baustellen-Mischmaschine 1 in der Gebrauchsposition funktionssicher und zuverlässig auf einer Bodenfläche abstellbar ist und zudem bei Bedarf mittels der Räder 14 verfahrbar ist.

Wie dies insbesondere aus der Figur 2 ersichtlich ist, liegt die Radachse 13 im rechten, hinteren Bereich des Gehäuseteils 5 frei, so dass sie in einer Doppelfunktion gleichzeitig auch einen Tragegriff ausbildet, an dem die Mischbehälteraufnahme 4 ergriffen werden kann, so dass die Mischbehälteraufnahme 4 von einem Benutzer insgesamt bequem mit zwei Händen ergriffen und getragen werden kann.

Wie dies aus den Figuren 1 und 2 weiter ersichtlich ist, weist die Baustellen-Mischmaschine 1 weiter eine Mischwerkzeug-Verlagerungseinrichtung 15 auf, die hier durch eine Teleskopiereinrichtung gebildet ist und mittels der ein Mischwerkzeug 16 zwischen einer nachstehend noch näher beschriebenen und in den Figuren 6a, 6b und 6c gezeigten betriebsbereiten Mischwerkzeug-Gebrauchsposition, in der das Mischwerkzeug 16 betriebsbereit in dem Aufnahmeraum 3 des Mischbehälters 2 aufgenommen ist, und einer beispielsweise in den Figuren 1 und 2 gezeigten Mischwerkzeug-Nichtgebrauchsposition, in der sich das Mischwerkzeug 16 nicht in der betriebsbereiten Mischwerkzeug-Gebrauchsposition befindet, verlagerbar ist.

Die durch eine Teleskopiereinrichtung gebildete Mischwerkzeug-Verlagerungseinrichtung 15 weist beispielhaft zwei relativ zueinander, bezogen auf die Teleskopiereinrichtung, in Teleskopachsenrichtung teleskopierbare Teleskopierelemente 17, 18 auf, wobei im hier gezeigten Beispielfall ein in Teleskopachsenrichtung unteres, ortsfestes Teleskopierelement 17 vorgesehen ist, an das sich, in Teleskopachsenrichtung nach oben, ein relativ dazu verlagerbares oberes Teleskopierelement 18 anschließt, an dem eine Mischwerkzeug-Antriebseinrichtung 19, die nachstehend noch näher beschrieben wird, mitsamt einem daran angeordneten Mischwerkzeug 16 gehaltert bzw. angeordnet ist. Im hier gezeigten Beispielfall entspricht die Hochachsenrichtung x in etwa der Teleskopachsenrichtung der Teleskopiereinrichtung 15, wobei die Teleskopiereinrichtung 15 hier gegebenenfalls leicht gegen die vertikale Hochachsenrichtung nach vorne in Richtung zum Mischbehälter 2 geneigt sein kann, um beispielsweise eine bestimme Anordnung des Mischwerkzeugs 16 im Mischbehälter 2 zu erzielen. Bevorzugt beträgt die Neigung hierbei zwischen 1° bis 10°, höchst bevorzugt zwischen 3° und 6°.

Konkret ragt das untere Teleskopierelement 17 im hier gezeigten Ausführungsbeispiel von einem die Drehscheibe 9 seitlich überragenden Überstand 20 des Gehäuseteils 5 in Hochachsenrichtung x nach oben ab, gegebenenfalls auch, wie bereits ausgeführt, um 1° bis 10°, bevorzugt um 3° bis 6°, gegen die vertikale Hochachsenrichtung geneigt, so dass die die Mischwerkzeug-Verlagerungseinrichtung 15 ausbildende Teleskopiereinrichtung 15 seitlich neben dem Mischbehälter in Hochachsenrichtung x nach oben abragt.

In der in der Figur 1 und 2 gezeigten ausgefahrenen Position der Teleskopiereinrichtung 15 befindet sich das freie untere Ende des Mischwerkzeugs 16 im Bereich oberhalb der Mündungsöffnung 21 bzw. oberhalb der Mischbehälteroberkante 22 des Mischbehälters 2, in der das obere Teleskopierelement 18 relativ zum unteren Teleskopierelement 17 in einer Horizontalebene um die Längsachse der Teleskopiereinrichtung 15 verdrehbar bzw. verschwenkbar ist. Dadurch ist das Mischwerkzeug 16 in dieser ausgefahrenen Position der Teleskopiereinrichtung 15 mittels des oberen Teleskopierelementes 18 in einer oberhalb der Mischbehälteroberkante 22 liegenden Horizontalebene zwischen einer Mischwerkzeug-Einführposition verschwenkbar, in der sich das Mischwerkzeug 16, wie in den Figuren 4a und 4b gezeigt, unmittelbar oberhalb der Mündungsöffnung 21 des Mischbehälters 22 befindet und für ein Überführen in die betriebsbereite Mischwerkzeug-Gebrauchsposition vorbereitet ist, und der in den Figuren 1 bis 3, insbesondere der Figur 3, dargestellten Befüllposition verschwenkbar, in der das Mischwerkzeug 16 seitlich außerhalb des Mischbehälters 2 angeordnet ist, so dass die Mündungsöffnung 21 des Mischbehälters 2 für dessen ungehinderte Befüllung freiliegt.

Diese Schwenkbewegung in der oberhalb der Mischbehälteroberkante 22 liegenden Horizontalebene ist bevorzugt durch eine Schwenkwinkelbegrenzungseinrichtung begrenzt, die beispielsweise durch hier nicht gezeigte Anschlagelemente zwischen dem unteren Teleskopierelement 17 und dem oberen Teleskopierelement 18 ausgebildet ist und mittels der eine erste maximale Schwenkposition definiert wird, die im Wesentlichen der in der Figur 4a dargestellten Mischwerkzeug-Einführposition entspricht, und eine zweite maximale Schwenkposition definiert wird, in der das Mischwerkzeug 16, wie zum Beispiel in der Figur 3 gut ersichtlich ist, seitlich außerhalb des Mischbehälters 2 angeordnet ist, bevorzugt um in etwa 95° von der Mischwerkzeug-Einführposition weg nach außen verschwenkt ist.

Um sicherzustellen, dass das obere Teleskopierelement 18 in der in der Figur 3 gezeigten Befüllposition nicht in unerwünschter Weise zurück in Richtung Mischwerkzeug-Einführposition verschwenkbar ist, kann eine Verriegelungseinrichtung 23 (siehe Figur 8) vorgesehen werden, die hier als lösbare Rast- und/oder Schnappverbindung ausgebildet ist und bei der ein mittels eines hier nicht gezeigten Vorspannelementes, beispielsweise eines Federelementes, in Richtung Rasteingriff vorgespanntes Rastelement 24 des oberen Teleskopierelementes 18 nach einem vorgegebenen Schwenkweg des oberen Teleskopierelementes (relativ zum ortsfesten, unteren Teleskopierelement 17) hinter ein Rastgegenelement 25 des unteren Teleskopierelementes 17 schnappt und dort lösbar verrastet. Das Rastelement 24 ist hier beispielsweise mit einem Betätigungselement 26 in Form eines Handknopfes gekoppelt, mittels dem das Rastelement 24 zur Entriegelung gegen die Kraft des (nicht gezeigten) Vorspannelementes außer Rasteingriff mit dem Rastgegenelement bringbar ist. Dies wird in einer besonders einfachen Ausführungsform dadurch erreicht, dass vom Bediener mit der Hand in Richtung des Pfeils 27 der Figur 8 gezogen wird.

Wie dies insbesondere aus den Figuren 1 bis 3 gut ersichtlich ist, ist das durch den Handknopf gebildete Betätigungselement 26 so in einem unteren Bereich des oberen Teleskopierelementes 18 angeordnet, dass dieses in der Befüllposition gut und frei zugänglich ist.

Alternativ oder zusätzlich dazu kann auch vorgesehen sein, dass das Rastelement durch eine in Teleskopachsenrichtung bzw. in Hochachsenrichtung x nach oben oder unten gerichtete Verlagerung des oberen Teleskopierelementes 18 außer Eingriff mit dem Rastgegenelement 25 bringbar ist. In beiden Fällen ist auf jeden Fall sichergestellt, dass nach der Entriegelung ein Verschwenken des oberen Teleskopierelementes 18 in dieser Höhenposition des oberen Teleskopierelementes 18 in Richtung zurück zur Mischwerkzeug-Einführposition (siehe Figur 4a) freigegeben ist.

Wie dies insbesondere aus der Figur 9 ersichtlich ist, weist die Teleskopiereinrichtung 15 ferner eine Gasdruckfeder 28 als elastisches Vorspannelement auf, mittels dem die Teleskopiereinrichtung 15 bzw. das untere Teleskopierelement 17 und das obere Teleskopierelement 18 in die ausgefahrene Position vorspannbar sind, so dass die Teleskopiereinrichtung 15 mittels der Gasdruckfeder 28 funktionssicher in der ausgefahrenen Position gehalten werden kann und nur gegen die Vorspannkraft der Gasdruckfeder 28 in die in den Figuren 6a, 6b und 6c gezeigte betriebsbereite Mischwerkzeug-Gebrauchsposition überführbar ist.

Am oberen Teleskopierelement 18 bzw. in einem, bezogen auf die Hochachsenrichtung x, unteren Bereich des oberen Teleskopierelementes 18 ist eine Absaugeinrichtung 29 angeordnet, mittels der ein sich im Bereich der Mündungsöffnung 21 ansammelndes Absauggut, zum Beispiel Staub, absaugbar ist. Hierzu ist vorgesehen, dass die Absaugeinrichtung 29 ein Absaugrohr 30 aufweist, hier beispielhaft ein beidseitig offenes und/oder durch ein geradlinig verlaufendes Rohrstück gebildetes Absaugrohr 30 aufweist.

Die erste Absaugrohröffnung 31 des Absaugrohrs 30 befindet sich in der ausgefahrenen Position der Teleskopiereinrichtung 15 im Bereich oberhalb der Mischbehälteroberkante 22, insbesondere unmittelbar oberhalb der Mischbehälteroberkante 22. Dagegen ist die erste Absaugrohröffnung 31 in der, in den Figuren 1 bis 3 gezeigten Absaugposition, die der Befüllposition des Mischbehälters entspricht, in Richtung zur Mündungsöffnung 21 des Mischbehälters 2 hin ausgerichtet. Eine der ersten Absaugrohröffnung 31 gegenüberliegende zweite Absaugrohröffnung 32 ist dagegen mit einer hier lediglich äußerst schematisch dargestellten Saugeinrichtung 33 gekoppelt, zum Beispiel mit einem Staubsauger oder dergleichen. Insgesamt wird mit einer derartigen Absaugeinrichtung 29 somit eine zuverlässige und funktionssichere Staubabsaugung während des Befüllens des Mischbehälters 2 mit einem Mischgut erreicht.

Wie dies sehr gut aus den Figuren 1 und 2 ersichtlich ist, ist die erste Absaugrohröffnung 31 abgeschrägt ausgebildet, hier lediglich beispielhaft mit einem Schrägungswinkel von ca. 25° ausgeführt, wodurch zum einen die Absaugfläche vergrößert wird und zum anderen der Mischbehälter 2 beim Herausnehmen nicht an dem Absaugrohr 30 hängen bleiben kann.

Um sicherzustellen, dass das Mischwerkzeug 16 mittels des oberen Teleskopierelementes 18 nur in der in der Figur 4a und in der Figur 4b gezeigten Mischwerkzeug-Einführposition, in der sich das Mischwerkzeug 16 unmittelbar oberhalb der Mündungsöffnung 21 des Mischbehälters 2 befindet, nach unten in Richtung der betriebsbereiten Mischwerkzeug-Gebrauchsposition abgesenkt werden kann, kann eine Zwangsführungseinrichtung vorgesehen sein, die die Absenkung des oberen Teleskopierelementes 18 nur in der, in der Figur 4a und 4b gezeigten Mischwerkzeug-Einführposition freigibt. Dies ist hier nicht im Detail dargestellt, kann aber beispielsweise durch eine Zwangsführungseinrichtung gebildet sein, die ein am unteren Teleskopierelement 17 angeordnetes oder ausgebildetes erstes Zwangsführungselement, beispielsweise eine Führungskulisse, aufweist, das mit einem am oberen Teleskopierelement 18 angeordneten und ausgebildeten zweiten Zwangsführungselement, beispielsweise in einem der Führungskulisse zwangsgeführten Kulissenstein, zusammenwirkt.

Alternativ oder aber auch zusätzlich dazu kann, wie dies hier beispielhaft in Verbindung mit der Figur 5 dargestellt ist, eine Zwangsführungseinrichtung 34 vorgesehen sein, die durch ein am oberen Teleskopierelement 18 angeordnetes Zentrierschwert 35, das von einem der Mischbehälteraufnahme 4 zugewandten unteren Endbereich des oberen Teleskopierelementes 18 abragt, und einer Zentrieraufnahme 36 an der Oberseite des Gehäuseteils 5 der Mischbehälteraufnahme 4 gebildet wird. Wie dies aus der Figur 5 sehr gut ersichtlich ist, greift das Zentrierschwert 35 beim Absenken des obere Teleskopierelementes 18 (Pfeil 37) nach einem definierten Absenkweg des oberen Teleskopierelementes 18 form- und/oder konturangepasst in die Zentrieraufnahme 36 an der Mischbehälteraufnahme 4 bzw. am Gehäuseteil 5 ein, so dass das obere Teleskopierelement 18 zumindest zum Ende des Absenkvorgangs hin unverdrehbar und zwangsgeführt in die in den Figuren 6a bis 6c gezeigte Mischwerkzeug-Gebrauchsposition überführbar ist.

Wie dies weiter insbesondere aus der Figur 5 gut ersichtlich ist, ist im hier gezeigten Ausführungsbeispiel das untere Teleskopierelement 17 im zusammengeschobenen Zustand in dem oberen Teleskopierelement 18 aufgenommen und damit zuverlässig und funktionssicher vor Verschmutzungen geschützt.

In der in den Figuren 6a bis 6c gezeigten Mischwerkzeug-Gebrauchsposition ist die Teleskopiereinrichtung 15 bzw. konkret die Verlagerung des oberen Teleskopierelementes 18 relativ zum unteren Teleskopierelement 17 mittels einer Verriegelungseinrichtung 38 (siehe Figur 9) gesperrt bzw. lösbar verriegelt.

Wie dies der Figur 9 weiter entnommen werden kann, weist die Verriegelungseinrichtung 38, die zum Beispiel durch einen federbelasteten Verriegelungsmechanismus gebildet ist, im hier gezeigten Beispielfall ein am oberen Teleskopierelement 18 ausgebildetes Rastelement 39 auf, das in der, in der Figur 9 gezeigten Verriegelungsposition lösbar mit einem Rastgegenelement 40 des unteren Teleskopierelementes 17 verriegelt ist. In dem in der Figur 9 gezeigten Ausführungsbeispiel ist das am oberen Teleskopierelement 18 ausgebildete Rastelement 39, hier beispielhaft ein Rasthaken, dergestalt gegen die Kraft einer hier nicht dargestellten Feder verschwenkbar am oberen Teleskopierelement 18 gelagert, dass es beim Absenken des oberen Teleskopierelementes 18 hinter das Rastgegenelement 40, hier beispielhaft eine Rastnut, schnappt und damit das Mischwerkzeug 16 in der zusammengeschobenen Position der Teleskopiereinrichtung 15 in der gewünschten betriebsbereiten Mischwerkzeug-Gebrauchsposition lösbar verriegelt. Dementsprechend ist die Verriegelungsposition der Verriegelungseinrichtung 38 im Wesentlichen exakt und genau auf die betriebsbereite Mischwerkzeug-Gebrauchsposition bzw. zusammengefahrene Position der Teleskopiereinrichtung 15 ausgelegt und abgestimmt.

Wie dies aus der Figur 9 weiter ersichtlich ist, ist das Rastelement 39 der Verriegelungseinrichtung 38 ferner mit einem Hebel gekoppelt, der ein Entriegelungselement einer Entriegelungseinrichtung ausbildet und bei dessen Betätigung (Anheben in Richtung des Pfeils 42) das Rastelement 39 so verlagert, im hier gezeigten Beispielfall so verschwenkt wird, dass es außer Eingriff mit dem Rastgegenelement 40 gelangt, wodurch das obere Teleskopierelement 18 mittels der Gasdruckfeder 28 aus der betriebsbereiten Mischwerkzeug-Gebrauchsposition, wie sie in den Figuren 6a bis 6c gezeigt ist, wieder nach oben (siehe Figur 1 bis 5) in Richtung der ausgefahrenen Position der Teleskopiereinrichtung 15 verlagert wird, wie dies auch in der Figur 10 dargestellt ist.

Die erfindungsgemäße Baustellen-Mischmaschine 1 weist des Weiteren eine elektronische Steuereinrichtung 44 auf, die die Aktivierung und Deaktivierung der Mischwerkzeug-Antriebseinrichtung 19 elektronisch steuert, wobei die Steuereinrichtung 44 hier beispielhaft mit einer Betätigungseinrichtung 45 gekoppelt ist, mittels der die Steuereinrichtung 44 aktivierbar und gegebenenfalls deaktivierbar ist. Wie dies insbesondere aus der Figur 5 sowie der Figur 6c gut ersichtlich ist, die jeweils perspektivische Draufsichten auf die Baustellen-Mischmaschine 1 zeigen, ist die Betätigungseinrichtung 45 hier beispielsweise mit einem als Ein- und Ausschalter fungierenden Hauptschalter 46 gekoppelt oder weist diesen auf, der im eingeschalteten Zustand den Betrieb der Baustellen-Mischmaschine 1 freigibt und im ausgeschalteten Zustand den Betrieb der Baustellen-Mischmaschine 1 sperrt.

Die Baustellen-Mischmaschine 1 weist weiter eine Sicherheitseinrichtung 43 auf, die geeignet und ausgebildet ist, den Betrieb der Mischwerkzeug-Antriebseinrichtung 19 bei eingeschaltetem Hauptschalter 46 freizugeben, wenn sich das Mischwerkzeug 16 in der betriebsbereiten Mischwerkzeug-Gebrauchsposition der Figuren 6a bis 6c befindet und zudem, zumindest im hier gezeigten Ausführungsbeispiel, weiter auch die Teleskopiereinrichtung 15 lösbar mittels der Verriegelungseinrichtung 38 verriegelt ist, oder zu sperren, wenn sich das Mischwerkzeug 16 nicht in der, in der Figur 6a bis 6c gezeigten betriebsbereiten Mischwerkzeug-Gebrauchsposition befindet und zudem, zumindest im hier gezeigten Ausführungsbeispiel, die Teleskopiereinrichtung 15 nicht mittels der Verriegelungseinrichtung 38 lösbar verriegelt ist. Dies umfasst ausdrücklich auch den Fall, dass der Betrieb gestoppt wird, wenn das Mischwerkzeug 16 aus der betriebsbereiten Mischwerkzeug-Gebrauchsposition herausbewegt wird.

Hierzu kann die Sicherheitseinrichtung 43, wie dies lediglich äußerst schematisch und beispielhaft in den Figuren 7a und 7b dargestellt ist, konkret einen Sicherheitsschalter 47 als Überwachungseinrichtung aufweisen, der mit der Steuereinrichtung 44 signalübertragend gekoppelt ist. Wie dies aus der Zusammenschau der Figuren 7a und 7b ersichtlich ist, ist der Sicherheitsschalter 47 in der betriebsbereiten Mischwerkzeug-Gebrauchsposition des Mischwerkzeugs 16 (Figur 7b) und damit bei zusammengeschobener Teleskopiereinrichtung 15 deaktiviert, so dass sowohl der Betrieb der Mischwerkzeug-Antriebseinrichtung 19 als auch der Betrieb der Mischbehälter-Antriebseinrichtung 6 freigegeben ist. Konkret kann hierzu der Sicherheitsschalter 47 ein federbelastetes und am oberen Teleskopierelement 18 schwenkbar gelagertes Schalterelement 48a aufweisen, das in der Figur 7b gezeigten zusammengeschobenen Position der Teleskopiereinrichtung, die der betriebsbereiten Mischwerkzeug-Gebrauchsposition entspricht, in eine Nutausnehmung 49 am unteren Teleskopierelement 17 verlagert ist, so dass das Schalterelement 48a außer Kontakt mit einem Gegenkontaktelement 48b gebracht wird und damit der Sicherheitsschalter 47 deaktiviert ist.

Wird nunmehr das obere Teleskopierelement 18, wie in der Figur 7a dargestellt, relativ zum unteren Teleskopierelement 17 nach oben verlagert, wird gleichzeitig auch das Schalterelement 48a aus der Nutausnehmung 49 herausbewegt und durch dessen Schwenklagerung in Kontakt mit dem Gegenkontaktelement 48b gebracht, wodurch der Sicherheitsschalter 47 aktiviert und der Betrieb der Mischwerkzeug-Antriebseinrichtung 19 und der Mischbehälter-Antriebseinrichtung 6 gesperrt wird. Es versteht sich, dass die hier gezeigte konkrete Ausführungsform eines Sicherheitsschalters 47 als Überwachungseinrichtung lediglich eine von vielen Möglichkeiten ist, um einen derartigen Sicherheitsschalter bzw. Positionsschalter auszubilden. Alternativ oder zusätzlich können selbstverständlich auch andere sensorische oder nicht-sensorische Überwachungseinrichtungen vorgesehen werden, die beispielsweise mit optischen Sensoren, wie beispielsweise Lichtschranken oder dergleichen arbeiten, was nachstehend noch in Verbindung mit den Figuren 13 bis 15 näher erläutert wird.

Die Steuereinrichtung 44 ist geeignet und ausgebildet, bevorzugt so speicherprogrammierbar, dass die Mischwerkzeug-Antriebseinrichtung 19 und die Mischbehälter-Antriebseinrichtung 6 bei eingeschaltetem Hauptschalter 46 und/oder aktivierter Betätigungseinrichtung 45 zusammen, jedoch gegenläufig, d.h. in unterschiedliche Drehrichtungen, betrieben werden können, das heißt, dass sowohl der Mischbehälter 2 als auch das Mischwerkzeug 16 mittels ihrer jeweiligen Antriebseinrichtungen in unterschiedlichen Drehrichtungen angetrieben werden, beispielsweise der Mischbehälter 4 in eine erste Drehrichtung 69 und das Mischwerkzeug 16 in eine zweite, entgegengesetzte bzw. gegenläufige Drehrichtung 70 angetrieben werden (siehe Figur 1). Dabei kann der Mischbehälter 4 mittels der Mischbehälter-Antriebseinrichtung 6 mit einer Drehzahl von in etwa 5 bis 40 min⁻¹, bevorzugt von in etwa 8 bis 35 min⁻¹, in der ersten Drehrichtung 69 angetrieben werden und das Mischwerkzeug 16 mittels der Mischwerkzeug-Antriebseinrichtung 19 mit einer Drehzahl von 250 bis 900 min⁻¹, bevorzugt von 300 bis 800 min⁻¹, in der zweiten, zur ersten Drehrichtung 69 gegenläufigen Drehrichtung 70 angetrieben werden.

Die Steuereinrichtung 44 weist in dem hier dargestellten Ausführungsbeispiel weiter bevorzugt eine Timerfunktion auf, mittels der die Betriebszeit der Mischwerkzeug-Antriebseinrichtung 19 und der Mischbehälter-Antriebseinrichtung 6 einstellbar und/oder steuerbar ist. Konkret weist die Steuereinrichtung 44 hierfür zum Beispiel eine Timereinrichtung mit einer Timerfunktion auf, die geeignet und ausgebildet ist, eine einstellbare und/oder vorgebbare Zeitspanne herunterzuzählen und nach Ablauf dieser Zeitspanne die Mischwerkzeug-Antriebseinrichtung 19 und die Mischbehälter-Antriebseinrichtung 6 automatisch zu deaktivieren. Dabei kann die Steuereinrichtung 44 vorzugsweise dergestalt programmiert sein, dass die Mischwerkzeug-Antriebseinrichtung 19 zeitlich gesehen vor der Mischbehälter-Antriebseinrichtung 6 aktiviert wird, beispielsweise die Mischwerkzeug-Antriebseinrichtung 19 ca. 0,5 Sekunden bis 5 Sekunden vor der Mischbehälter-Antriebseinrichtung 6 aktiviert wird.

Mit der Sicherheitseinrichtung 43 bzw. mit dem Sicherheitsschalter 47 kann zum Beispiel gewährleistet werden, dass der Betrieb der Mischbehälter-Antriebseinrichtung 6 und/oder der Betrieb der Mischwerkzeug-Antriebseinrichtung 19 nur dann freigegeben ist, wenn sich das Mischwerkzeug 16 in der in den Figuren 6a bis 6c gezeigten betriebsbereiten Mischwerkzeug-Gebrauchsposition befindet, in der, zumindest in der hier gezeigten beispielhaften Ausführungsform, zudem die Teleskopiereinrichtung 15 mittels der Verriegelungseinrichtung 38 lösbar verriegelt ist.

Die Teleskopiereinrichtung 15 weist weiter ein Abdeckelement 50 auf, das hier durch eine Deckelscheibe gebildet ist, die, wie dies insbesondere aus der Zusammenschau der Figuren 1 und 6c ersichtlich ist, am oberen Teleskopierelement 18 angeordnet ist und zusammen mit diesem verlagerbar ist, so dass das Abdeckelement 50 die Mündungsöffnung 21 des Mischbehälters 2 in der betriebsbereiten Mischwerkzeug-Gebrauchsposition (sh. Figur 6c) im Wesentlichen vollständig verschließt, insbesondere dergestalt verschließt, dass kein Fingereingriff in den Aufnahmeraum 3 des Mischbehälters 2 möglich ist bzw. dass ein Spaltabstand zwischen dem umfangsseitigen Randbereich des Abdeckelementes 50 und einem an das Abdeckelement 50 anschließenden Behälterwandbereich, hier im Wesentlichen ausgebildet durch die Mischbehälteroberkante 22, ausgebildet ist.

Die Mischwerkzeug-Antriebseinrichtung 19 ist hier beispielhaft durch einen Antriebsmotor, bevorzugt durch einen Elektromotor, gebildet, dessen Antriebswelle das Mischwerkzeug 16 rotierend antreibt. Wie dies insbesondere aus den Figuren 3, 4b und 5 gut ersichtlich ist, ist das durch die Deckelscheibe gebildete Abdeckelement 50 örtlich gesehen zwischen dem Mischwerkzeug 16 und der Mischwerkzeug-Antriebseinrichtung 19 angeordnet, so dass die Antriebswelle oder, wie im hier gezeigten Beispielfall, ein mit der Antriebswelle verbindbares Anschlussteil 51 des Mischwerkzeugs 16 durch das Abdeckelement 50 hindurchgeführt ist.

Das Abdeckelement 50 weist weiter einen langgestreckten, stift- und leistenartigen Randabstreifer 52 auf, der in der betriebsbereiten Mischwerkzeug-Gebrauchsposition in den Aufnahmeraum 3 des Mischbehälters 2 einragt und dort mit einem definierten Spaltabstand von der Aufnahmerauminnenwand beabstandet ist.

Die hier beispielhaft durch einen Antriebsmotor gebildete Mischwerkzeug-Antriebseinrichtung 19 ist in einem Antriebseinrichtungsgehäuse 53 aufgenommen, das an dem oberen Teleskopierelement 18 im Bereich oberhalb des Abdeckelementes 50 angeordnet ist.

Wie dies insbesondere aus der Figur 5 gut ersichtlich ist, weist das Antriebseinrichtungsgehäuse 53 einen Handgriffeinrichtung 54 auf, die im hier gezeigten Beispielfall für eine Zweihandbedienung zwei, quer zur Hochachsenrichtung x gesehen, auf gegenüberliegenden Seiten des Antriebseinrichtungsgehäuses 53 liegende, hier beispielhaft in etwa U-förmige Handgriffelemente 55, 56 aufweist, die jeweils einen, von dem Antriebseinrichtungsgehäuse 53 beabstandeten Handgriff 57, 58 aufweisen. Mittels dieser beiden Handgriffe 57, 58 kann das Antriebseinrichtungsgehäuse 53 bequem mit zwei Händen ergriffen werden und das obere Teleskopierelement 18 in Richtung des Pfeils 37 in der Figur 5 gegen die Kraft der Gasdruckfeder 28 nach unten in Richtung betriebsbereiter Mischwerkzeug-Gebrauchsposition gedrückt werden.

Wie dies zum Beispiel in der Figur 3 lediglich schematisch und prinzipiell dargestellt ist, kann an dem Handgriff 58 ein Handschalter 59 vorgesehen sein, der eine Überbrückungseinrichtung ausbilden oder Bestandteil einer Überbrückungseinrichtung sein kann, wobei bevorzugt und optional vorgesehen sein kann, dass die Überbrückungseinrichtung dergestalt mit der Steuereinrichtung 44 gekoppelt ist, dass die Mischwerkzeug-Antriebseinrichtung 19 bei einer Betätigung des Handschalters 59 für einen Antrieb des Mischwerkzeugs 16 auch dann aktivierbar ist, wenn sich das wenigstens eine Mischwerkzeug 16 nicht in der betriebsbereiten Mischwerkzeug-Gebrauchsposition befindet. Auf diese Weise kann das Mischwerkzeug 16 während seiner Abwärtsbewegung rotierend in das Mischgut eintauchen.

Wie dies weiter aus der Figur 5 ersichtlich ist, kann die Steuereinrichtung 44 mit einem Zeitwahlschalter 60 gekoppelt sein, mittels dem unterschiedliche Betriebszeiten der Mischwerkzeug-Antriebseinrichtung 19 und der Mischbehälter-Antriebseinrichtung 6 einstellbar sind. Beispielsweise können hier Mischzeiten von 15 Sekunden bis 10 Minuten, vorzugsweise von 0,5 Minuten bis 5 Minuten, eingestellt werden, wobei die Einstellung kontinuierlich oder gestuft erfolgen kann. Die Steuereinrichtung 44 ist beispielsweise so programmiert, dass nach Ablauf der eingestellten Zeitspanne die Mischwerkzeug-Antriebseinrichtung 19 und die Mischbehälter-Antriebseinrichtung 6 automatisch deaktiviert und damit nicht mehr angetrieben werden. Analog zur Aktivierung kann die Deaktivierung ebenfalls wiederum gleichzeitig oder zeitversetzt stattfinden.

Wie dies insbesondere aus der Zusammenschau der Figuren 6b und 6c gut ersichtlich ist, ist ein Griffelement 61 an einem oberen freien Endbereich des oberen Teleskopierelementes 18 vorgesehen, das hier lediglich beispielhaft als Bügelgriff ausgebildet ist und von dem oberen Teleskopierelement dergestalt abragt, dass es die Steuereinrichtung 44, bezogen auf die Bildebene der Figur 6b, nach hinten überragt. Dadurch kann die Baustellen-Mischmaschine 1, aus der in der Figur 6b gezeigten aufrechten Position beispielsweise um 90° nach rechts gekippt und in eine liegende Position gebracht werden, in der sich die Baustellen-Mischmaschine 1 zum einen über die Räder 14 und zum anderen über das Griffelement 61 am Boden abstützt, und zwar ohne, dass die Steuereinrichtung 44 den Boden berührt. Ersichtlich ist dadurch auch ein Fallschutz für die Steuereinrichtung 44 ausgebildet.

Alternativ dazu kann die Steuereinrichtung 44 aber auch, wie in der Figur 1 strichliert eingezeichnet, zusammen mit dem Mischwerkzeug 16 und der Mischwerkzeug-Antriebseinrichtung 19 Bestandteil eines Handrührwerks 71 sein, das die Handgriffeinrichtung 54 und das Antriebseinrichtungsgehäuse 53 aufweist und das hierbei in einer besonders bevorzugten Ausgestaltung ein separates Bauteil ausbildet, das lösbar an der Baustellen-Mischmaschine 1 bzw. in dem hier gezeigten konkreten Beispiel an dem oberen Teleskopierelement 18 des Teleskopierelementes 15 als Mischwerkzeug-Verlagerungseinrichtung gehaltert ist. Dadurch kann das Handrührwerk 71 vorteilhaft auch separat und unabhängig von der Baustellen-Mischmaschine 1 verwendet werden. Bei dieser Ausführungsvariante kann dann die Betätigungseinrichtung 45, im hier gezeigten Beispielfall zusätzlich zum Hauptschalter 46, einen durch den Handschalter 59 gebildeten Gasgebeschalter aufweisen, der an der Handgriffeinrichtung 54 angeordnet ist. Auch bei dieser Ausführungsvariante kann eine Zeitwahleinrichtung vorgesehen sein, mittels der zumindest die Betriebszeit der Mischwerkzeug-Antriebseinrichtung 19, ggf. auch der Mischbehälter-Antriebseinrichtung 6 vorgebbar ist. Die Eingabe kann hier dann beispielsweise über ein Display 72 (strichliert eingezeichnet in der Figur 5) erfolgen.

Wie dies insbesondere aus den eine alternative Ausführungsform zeigenden Figuren 13 bis 15 ersichtlich ist, kann die Betätigungseinrichtung 45 in der hier gezeigten Ausführungsform einen Gasgebeschalter umfassen, der hier beispielsweise und bevorzugt durch den Handschalter 59 gebildet ist. Er befindet sich im typischerweise im Bereich eines Handgriffs der Mischmaschine 1, hier beispielhaft im Bereich des Handgriffs 58 und kann manuell durch Druck betätigt werden. Über diesen Gasgebeschalter 59 kann beispielsweise die Mischwerkzeug-Antriebseinrichtung 19 aktiviert und ihre Geschwindigkeit geregelt werden, beispielsweise durch einen zunehmenden Druck auf den Gasgebeschalter.

Die Betätigungseinrichtung 45 umfasst hier zusätzlich einen mechanischen Betätigungshebel 73, der mit dem Gasgebeschalter 59 dergestalt zusammenwirkt, dass bei Erreichen der betriebsbereiten Mischwerkzeug-Gebrauchsposition ein Dauerlaufmodus der Mischwerkzeug-Antriebseinrichtung 19 eingestellt und/oder aktiviert ist.

Der Betätigungshebel 73 ist im gezeigten Beispielfall am oberen Teleskopierelement 18 angeordnet, wobei dem Betätigungshebel 73 bzw. einem im Inneren des oberen Teleskopierelementes 18 verlaufenden Teil des Betätigungshebels 73 ein Anschlagelement 74 an dem unteren Teleskopierelement 17 zugeordnet ist, an dem der Betätigungshebel 73 bei der Verlagerung des Mischwerkzeugs 16 in die Mischwerkzeug-Gebrauchsposition nach einem definierten Verlagerungsweg in Anschlag kommt (siehe Figur 15), so dass der Betätigungshebel 73, bei der weiteren Verlagerung des Mischwerkzeugs 16 in die Mischwerkzeug-Gebrauchsposition, mittels der schwenkbaren Lagerung 75 am oberen Teleskopierelement 18 verschwenkt wird und der Betätigungshebel 73 bzw. bevorzugt ein außerhalb des oberen Telskopierelementes 18 verlaufender Teil des Betätigungshebel 73 den Gasgebeschalter 59 betätigt bzw. drückt. In der hier gezeigten Ausführungsform wirkt der Betätigungshebel 73 dabei direkt auf den Gasgebeschalter 59. Die mechanische Betätigung des Gasgebeschalters stellt sicher, dass der Dauerlaufmodus nur in der korrekten Position, also in der betriebsbereiten Mischwerkzeug-Gebrauchsposition aktiviert ist. Der Betätigungshebel 73 und der Gasgebeschalter 59 können zudem optional mit einer Rückstellfeder ausgestattet sein, die sicherstellt, dass der Betätigungshebel bzw. der Schalter dann, wenn das Mischwerkzeug wieder aus der betriebsbereiten Mischwerkzeug-Gebrauchsposition verlagert wird, automatisch in die Ruhe- und Ausgangsposition zurückverlagert wird, wodurch dann vorzugsweise zumindest der Betrieb der Mischwerkzeug-Antriebseinrichtung 19 gestoppt wird.

In der Figur 15 ist zudem schematisch eine alternative Ausgestaltung der Sicherheitseinrichtung 43 gezeigt, die hier sensorisch ausgebildet ist und eine Sensoreinrichtung 76 aufweist, die mit der Steuereinrichtung 44 signalübertragend verbunden ist. Die Sensoreinrichtung 76 umfasst ein erstes Sensorelement 77, das am oberen Teleskopierelement 18 angeordnet ist, und ein zweites Sensorelement 78, das am unteren Teleskopierelement 17 angeordnet ist. Die beiden Sensorelemente 77 und 78 arbeiten zusammen und detektieren, ob sich das Mischwerkzeug 16 in der betriebsbereiten Mischwerkzeug-Gebrauchsposition befindet. Nur wenn das Mischwerkzeug 16 diese Position erreicht hat, wird ein entsprechendes Signal von der Sensoreinrichtung 76 an die Steuereinrichtung 44 gesendet. Dieses Signal bewirkt die Aktivierung der Sensoreinrichtung 76, wodurch der Betrieb sowohl der Mischwerkzeug-Antriebseinrichtung 19 als auch der Mischbehälter-Antriebseinrichtung 6 freigegeben wird. Befindet sich das Mischwerkzeug 16 hingegen nicht in der betriebsbereiten Mischwerkzeug-Gebrauchsposition, bleibt die Sensoreinrichtung 76 deaktiviert. Dadurch wird sowohl der Betrieb der Mischwerkzeug-Antriebseinrichtung 19 als auch der Mischbehälter-Antriebseinrichtung 6 blockiert. Die Sensoreinrichtung 76 kann hier zum Beispiel durch induktive Näherungssensoren, Hall-Effekt-Sensoren oder optische Sensoren gebildet sein.

Wie dies weiter sehr gut aus den Figuren 6b und 6c ersichtlich ist, ist an der Rückseite des oberen Teleskopierelementes 18, hier beispielhaft oberhalb des Absaugrohrs 30, ein Kabelanschluss 62 vorgesehen, über den die beiden, bevorzugt durch Elektromotoren gebildeten Antriebseinrichtungen 6, 19, ebenso wie die Steuereinrichtung sowie sämtlichen elektronischen Funktionseinheiten und Bauteile der Baustellen-Mischmaschine 1 mit Energie bzw. Strom versorgt werden können. Hierzu kann im Bereich des Kabelanschlusses 62 gegebenenfalls auch ein Energiespeicherelement, zum Beispiel ein Akkumulator oder dergleichen, vorgesehen sein.

Die Kabel- bzw. Leitungsführung erfolgt hier bevorzugt geschützt an bzw. innerhalb der Teleskopiereinrichtung 15 sowie der Mischbehälteraufnahme 4.

Zur elektrischen Kontaktierung der durch einen elektrischen Antriebsmotor gebildeten Mischbehälter-Antriebseinrichtung 6 kann gemäß einer optionalen Ausgestaltung zudem, wie dies insbesondere aus der Figur 2 ersichtlich ist, im Bereich der Mischbehälteraufnahme 4, bevorzugt im Gehäuseteil 5, ein erstes Kontaktelement 63 in Form eines Kontaktpins angeordnet sein, das für den Fall, dass das obere Teleskopierelement 18 so weit nach unten abgesenkt ist, dass sich das Mischwerkzeug 16 in der betriebsbereiten Mischwerkzeug-Gebrauchsposition befindet, mit einem am oberen Teleskopierelement 18 angeordneten ersten Gegenkontaktelement (hier nicht dargestellt) in Kontakt steht und signalübertragend mit der Steuereinrichtung 44 verbunden ist. Weiter kann auch noch ein weiteres, zweites Kontaktelement 64 vorgesehen sein, das in analoger Weise mit einem weiteren, am oberen Teleskopierelement 18 angeordneten zweiten Gegenkontaktelement (hier ebenfalls nicht dargestellt) in Kontakt bringbar ist, um dieses energieübertragend mit dem Kabelanschluss 62 zu verbinden. Die Kontaktelemente 63, 64 mit ihren entsprechend zugeordneten Gegenkontaktelementen bilden somit ein weiteres Sicherheitselement aus, das sicherstellt, dass die Mischbehälter-Antriebseinrichtung 6 nur dann betrieben werden kann, wenn das Mischwerkzeug 16 mittels des oberen Teleskopierelementes 18 in die korrekte gewünschte Mischwerkzeug-Gebrauchsposition verlagert worden ist. Diese Art der Kontaktgabe bzw. Kontaktübertragung hat zudem den Vorteil, dass bei der Vertikalbewegung in x-Richtung kein Schleppkabel mitgeführt werden muss.

Wie in den Figuren 9 und 10 dargestellt, kann zudem optional auch im Bereich der Verriegelungseinrichtung 38 eine weitere Kontaktierungsstelle vorgesehen sein, die hier durch ein Kontaktelement 65 gebildet ist, das am unteren Teleskopierelement 17 angeordnet ist und das in der, in der Figur 9 gezeigten Mischwerkzeug-Gebrauchsposition, in Kontakt mit einem am oberen Teleskopierelement 18 angeordneten Kontaktelement 66 steht, das hier lediglich beispielhaft durch einen federbelasteten Kontaktstift ausgebildet ist, so dass die Energieversorgung der Mischbehälter-Antriebseinrichtung 6 auch nur dann sichergestellt ist, wenn die Verriegelungseinrichtung 38 verriegelt ist. In der in der Figur 10 dargestellten entriegelten Position, die der Mischwerkzeug-Nichtgebrauchsposition entspricht, ist das Kontaktelement 65 des unteren Teleskopierelementes 17 dagegen außer Eingriff bzw. außer Kontakt mit dem am oberen Teleskopierelement 18 angeordneten Gegenkontaktelement 66, so dass die Energieversorgung der Mischbehälter-Antriebseinrichtung 6 unterbrochen ist. Auch hier bilden somit das Kontaktelement 65 und das Gegenkontaktelement 66 wieder ein weiteres Sicherheitselement aus, das sicherstellt, dass die Mischbehälter-Antriebseinrichtung 6 nur dann betrieben werden kann, wenn das Mischwerkzeug 16 mittels des oberen Teleskopierelementes 18 in die korrekte gewünschte Mischwerkzeug-Gebrauchsposition verlagert worden ist. Und auch hier hat diese Art der Kontaktgabe bzw. Kontaktübertragung wieder den Vorteil, dass bei der Vertikalbewegung in x-Richtung kein Schleppkabel mitgeführt werden muss.

### Bezugszeichenliste

- 1: Baustellen-Mischmaschine
- 2: Mischbehälter
- 3: Aufnahmeraum
- 4: Mischbehälteraufnahme
- 5: Gehäuseteil
- 6: Mischbehälter-Antriebseinrichtung/Antriebsmotor
- 7: Kette
- 8: Drehachse
- 9: Aufnahmeelement/Drehscheibe
- 10: Halteeinrichtung
- 11: Klemmbügel
- 12: Stützfuß
- 13: Radachse
- 14: Räder
- 15: Mischwerkzeug-Verlagerungseinrichtung/Teleskopiereinrichtung
- 16: Mischwerkzeug
- 17: unteres Teleskopierelement
- 18: oberes Teleskopierelement
- 19: Mischwerkzeug-Antriebseinrichtung/Antriebsmotor
- 20: Überstand
- 21: Mündungsöffnung
- 22: Mischbehälteroberkante
- 23: Verriegelungseinrichtung
- 24: Rastelement
- 25: Rastgegenelement
- 26: Betätigungselement
- 27: Pfeil
- 28: Gasdruckfeder/Vorspannelement
- 29: Absaugeinrichtung
- 30: Absaugrohr
- 31: erste Absaugrohröffnung
- 32: zweite Absaugrohröffnung
- 33: Saugeinrichtung
- 34: Zwangsführungseinrichtung
- 35: Zentrierschwert
- 36: Zentrieraufnahme
- 37: Pfeil
- 38: Verriegelungseinrichtung
- 39: Rastelement
- 40: Rastgegenelement
- 41: Hebel
- 42: Pfeil
- 43: Sicherheitseinrichtung
- 44: Steuereinrichtung
- 45: Betätigungseinrichtung
- 46: Hauptschalter
- 47: Sicherheitsschalter/ Überwachungseinrichtung
- 48 a: Schalterelement
- 48 b: Gegenkontaktelement
- 49: Nutausnehmung
- 50: Abdeckelement/Deckelscheibe
- 51: Anschlussteil
- 52: Randabstreifer
- 53: Antriebseinrichtungsgehäuse
- 54: Handgriffeinrichtung
- 55: Handgriffelement
- 56: Handgriffelement
- 57: Handgriff
- 58: Handgriff
- 59: Handschalter/Gasgebeschalter
- 60: Zeitwahlschalter
- 61: Griffelement
- 62: Kabelaschluss/Energieanschluss
- 63: Kontaktelement
- 64: Kontaktelement
- 65: Kontaktelement
- 66: Gegenkontaktelement
- 67: Mitnehmerelement
- 68: Mitnehmergegenelement
- 69: erste Drehrichtung
- 70: zweite Drehrichtung
- 71: Handrührwerk
- 72: Display
- 73: Betätigungshebel
- 74: Anschlagelement
- 76: Sensoreinrichtung
- 77: erstes Sensorelement
- 78: zweites Sensorelement

## Patentansprüche

1. Baustellen-Mischmaschine (1), insbesondere mobile Baustellen-Rotationsmischmaschine, zum Mischen von Mischgütern, insbesondere zum Mischen von Putzen, Estrichen, Beton, Mörtel, Schlämmen oder Harzen,
mit einem nach oben offenen Mischbehälter (2), der geeignet und ausgebildet ist, in seinem Aufnahmeraum (3) ein Mischgut aufzunehmen,
mit wenigstens einem Mischwerkzeug (16), das mittels einer Mischwerkzeug-Antriebseinrichtung (19) drehantreibbar ist, wobei das wenigstens eine Mischwerkzeug (16) geeignet und ausgebildet ist, vorzugsweise durch Verlagerung mittels einer Mischwerkzeug-Verlagerungseinrichtung (15), in einer Mischwerkzeug-Gebrauchsposition in dem Aufnahmeraum (3) aufgenommen zu werden,
mit einer drehbar gelagerten Mischbehälteraufnahme (4), die den Mischbehälter (2) aufnimmt und mit einer Mischbehälter-Antriebseinrichtung (6) drehantreibbar ist, so dass der Mischbehälter (2) während eines Mischvorgangs rotierbar ist,
mit einer Steuereinrichtung (44), die die Aktivierung und Deaktivierung der Mischwerkzeug-Antriebseinrichtung (19) und der Mischbehälter-Antriebseinrichtung (6) elektronisch steuert,
**dadurch gekennzeichnet,**
**dass** die Steuereinrichtung (44) konfiguriert ist, den Mischbehälter (2) mittels der Mischbehälter- Antriebseinrichtung (6) gegenläufig zu dem wenigstens einen, mittels der Mischwerkzeug-Antriebseinrichtung (19) drehantreibbaren Mischwerkzeug (16) anzutreiben und/oder dass die Steuereinrichtung (44) eine Timerfunktion aufweist, mittels der die Betriebszeit der Mischwerkzeug-Antriebseinrichtung (19) und/oder der Mischbehälter-Antriebseinrichtung (6) einstellbar und/oder steuerbar ist.

2. Baustellen-Mischmaschine nach Anspruch 1, **dadurch gekennzeichnet, dass** die Steuereinrichtung (44) konfiguriert ist, den Mischbehälter (2) mittels der Mischbehälter- Antriebseinrichtung (6) wenigstens zeitweise, bevorzugt mit einer Drehzahl von 5 bis 40 min⁻¹, höchst bevorzugt von 8 bis 35 min⁻¹, in einer ersten Drehrichtung anzutreiben und/oder das wenigstens eine Mischwerkzeug (16) mittels der Mischwerkzeug-Antriebseinrichtung (19) wenigstens zeitweise, bevorzugt mit einer Drehzahl von 250 bis 950 min⁻¹, höchst bevorzugt von 300 bis 800 min⁻¹, in einer zweiten, zur ersten Drehrichtung gegenläufigen Drehrichtung anzutreiben.

3. Baustellen-Mischmaschine nach Anspruch 1 oder 2, **dadurch gekennzeichnet, dass** eine Betätigungseinrichtung (45) vorgesehen ist, mittels der die Steuereinrichtung (44) aktivierbar und gegebenenfalls deaktivierbar ist.

4. Baustellen-Mischmaschine nach einem der vorhergehenden Ansprüche, **dadurch gekennzeichnet, dass** die Steuereinrichtung (44), das Mischwerkzeug (16) und die Mischwerkzeug-Antriebseinrichtung (19) Bestandteil eines Handrührwerks (71) sind, das eine Handgriffeinrichtung (54) und ein Antriebseinrichtungsgehäuse (53), in dem die Mischwerkzeug-Antriebseinrichtung (19), vorzugsweise ein Antriebsmotor, aufgenommen ist, aufweist, wobei bevorzugt vorgesehen ist, dass das Handrührwerk ein separates Bauteil ist, das lösbar an der Baustellen-Mischmaschine (1), vorzugsweise an einer Mischwerkzeug-Verlagerungseinrichtung, gehaltert ist.

5. Baustellen-Mischmaschine nach Anspruch 3 und 4, **dadurch gekennzeichnet, dass** die Betätigungseinrichtung (45), vorzugsweise ein Handschalter, an der Handgriffeinrichtung (54) angeordnet ist.

6. Baustellen-Mischmaschine nach Anspruch 4 oder 5, **dadurch gekennzeichnet, dass** die Betätigungseinrichtung (45) einen Gasgebeschalter (59) als Handschalter umfasst oder durch einen als Handschalter ausgebildeten Gasgebeschalter (59) gebildet ist.

7. Baustellen-Mischmaschine Anspruch 6, **dadurch gekennzeichnet, dass** die Betätigungseinrichtung (45) zusätzlich einen mechanischen Betätigungshebel (73) umfasst, der mit dem Gasgebeschalter (59) zusammenwirkt, wobei der Betätigungshebel (73) geeignet und ausgebildet ist, den Gasgebeschalter (59) in Abhängigkeit von der Position des Mischwerkzeugs (16) mechanisch zu betätigen, vorzugsweise dergestalt, dass bei Erreichen der betriebsbereiten Mischwerkzeug-Gebrauchsposition ein Dauerlaufmodus der Mischwerkzeug-Antriebseinrichtung eingestellt und/oder aktiviert ist.

8. Baustellen-Mischmaschine nach Anspruch 7, **dadurch gekennzeichnet,**
**dass** der Betätigungshebel (73) an der Mischwerkzeug-Verlagerungseinrichtung (15), insbesondere an einem oberen Teleskopierelement (18), angeordnet ist, und
**dass** dem Betätigungshebel (73) ein Anschlagelement (74) an der Mischwerkzeug-Verlagerungseinrichtung (15), insbesondere an einem unteren Teleskopierelement (17), zugeordnet ist, an dem der Betätigungshebel (73) bei der Verlagerung des Mischwerkzeugs (16) in die Mischwerkzeug-Gebrauchsposition nach einem definierten Verlagerungsweg in Anschlag kommt, so dass der Betätigungshebel (73) bei der weiteren Verlagerung des Mischwerkzeugs (16) in die Mischwerkzeug-Gebrauchsposition betätigt, insbesondere verschwenkt, wird und den Gasgebeschalter (59) betätigt.

9. Baustellen-Mischmaschine nach einem der vorhergehenden Ansprüche, **dadurch gekennzeichnet, dass** die Steuereinrichtung (44) eine Timereinrichtung mit einer Timerfunktion umfasst, die geeignet und ausgebildet ist, eine einstellbare und/oder vorgebbare Zeitspanne herunterzuzählen und nach Ablauf dieser Zeitspanne die Mischwerkzeug-Antriebseinrichtung (19) und/oder die Mischbehälter-Antriebseinrichtung (6) automatisch zu deaktivieren.

10. Baustellen-Mischmaschine nach einem der vorhergehenden Ansprüche, **dadurch gekennzeichnet, dass** die Steuereinrichtung (44), vorzugsweise eine Timereinrichtung der Steuereinrichtung (44), mit einer Zeitwahleinrichtung, vorzugsweise mit einem Zeitwahlschalter (60), gekoppelt ist, mittels der die Betriebszeit der Mischwerkzeug-Antriebseinrichtung (19) und/oder der Mischbehälter-Antriebseinrichtung (6) vorgebbar ist.

11. Baustellen-Mischmaschine nach einem der vorhergehenden Ansprüche, **dadurch gekennzeichnet, dass** die Steuereinrichtung (44) konfiguriert ist, die Mischwerkzeug-Antriebseinrichtung (19) und die Mischbehälter-Antriebseinrichtung (6) zeitgleich oder zeitversetzt zu aktivieren und gegebenenfalls zu deaktivieren, wobei bevorzugt vorgesehen ist, dass die Steuereinrichtung (44) konfiguriert ist, die Mischwerkzeug-Antriebseinrichtung (19) zeitlich vor der Mischbehälter-Antriebseinrichtung (6) zu aktivieren.

12. Baustellen-Mischmaschine nach einem der vorhergehenden Ansprüche, **dadurch gekennzeichnet, dass** die Steuereinrichtung (44) eine Sicherheitsfunktion und/oder Sicherheitseinrichtung (43) aufweist, die geeignet und ausgebildet ist, den Betrieb Mischbehälter-Antriebseinrichtung (6) und/oder der Mischwerkzeug-Antriebseinrichtung (19), vorzugsweise bei aktivierter Betätigungseinrichtung (45), freizugeben, wenn sich das wenigstens eine Mischwerkzeug (16) in der betriebsbereiten Mischwerkzeug-Gebrauchsposition befindet, oder zu sperren oder zu stoppen, wenn sich das wenigstens eine Mischwerkzeug (16) nicht in der betriebsbereiten Mischwerkzeug-Gebrauchsposition befindet.

13. Baustellen-Mischmaschine nach Anspruch 12, **dadurch gekennzeichnet, dass** die Sicherheitsfunktion und/oder Sicherheitseinrichtung (43) eine Überwachungseinrichtung (47), vorzugsweise eine Bestandteil einer Mischwerkzeug-Verlagerungseinrichtung (15) bildende Überwachungseinrichtung, aufweist, die mit der Steuereinrichtung (44) signalübertragend gekoppelt ist, wobei bevorzugt vorgesehen ist, dass die Überwachungseinrichtung (47) geeignet und ausgebildet ist, wenigstens die betriebsbereite Mischwerkzeug-Gebrauchsposition des wenigstens einen Mischwerkzeugs (16), vorzugsweise sensorisch und/oder mittels wenigstens eines Schalters, zu erfassen und den Betrieb der Mischwerkzeug-Antriebseinrichtung (19) und/oder der Mischbehälter-Antriebseinrichtung (6) freizugeben, wenn sich das wenigstens eine Mischwerkzeug (16) in der betriebsbereiten Mischwerkzeug-Gebrauchsposition befindet und/oder zu stoppen, wenn sich das wenigstens eine Mischwerkzeug (16) nicht oder nicht mehr in der betriebsbereiten Mischwerkzeug-Gebrauchsposition befindet.

14. Baustellen-Mischmaschine nach einem der vorhergehenden Ansprüche, **dadurch gekennzeichnet, dass** eine Mischwerkzeug-Verlagerungseinrichtung vorgesehen ist, mittels der das wenigstens eine, mittels der Mischwerkzeug-Antriebseinrichtung (19) drehantreibbare Mischwerkzeug (16) zwischen wenigstens einer Mischwerkzeug-Gebrauchsposition, in der das wenigstens eine Mischwerkzeug (16) in dem Aufnahmeraum (3) aufgenommen ist, und einer Mischwerkzeug-Nichtgebrauchsposition, in der sich das wenigstens eine Mischwerkzeug (16) in keiner Mischwerkzeug-Gebrauchsposition befindet, verlagerbar ist.

15. Baustellen-Mischmaschine nach Anspruch 14, **dadurch gekennzeichnet, dass** die Mischwerkzeug-Verlagerungseinrichtung eine, vorzugsweise seitlich neben dem Mischbehälter (2) angeordnete und/oder in Hochachsenrichtung nach oben ragende, Teleskopiereinrichtung (15) aufweist oder durch eine solche gebildet ist, wobei das wenigstens eine Mischwerkzeug (16), vorzugsweise zusammen mit der Mischwerkzeug-Antriebseinrichtung (19), mittels der Teleskopiereinrichtung (15) in Teleskopachsenrichtung gesehen zwischen der wenigstens einen Mischwerkzeug-Gebrauchsposition und der Mischwerkzeug-Nichtgebrauchsposition verlagerbar ist.

16. Baustellen-Mischmaschine nach einem der vorhergehenden Ansprüche, **dadurch gekennzeichnet, dass** die Mischbehälteraufnahme (4) ein drehbar gelagertes Aufnahmeelement (9), bevorzugt eine Rotationsplattform oder Drehscheibe mit einer Abstellfläche für den Mischbehälter (2), aufweist, das den Mischbehälter (2) aufnimmt und mit der Mischbehälter-Antriebseinrichtung (6) drehantreibbar gekoppelt ist.

17. Baustellen-Mischmaschine nach einem der vorhergehenden Ansprüche, **dadurch gekennzeichnet, dass** das drehbar gelagerte Aufnahmeelement (9) eine, vorzugsweise plane oder ebene, Abstellfläche aufweist, auf der der Mischbehälter (2) zu dessen Aufnahme in der Mischbehälteraufnahme (4) abstellbar ist, und/oder dass die Mischbehälteraufnahme (4) eine Halteeinrichtung (10) aufweist, die geeignet und ausgebildet ist, den Mischbehälter (2), vorzugsweise den auf der Abstellfläche abgestellten Mischbehälter (2), lösbar an oder auf der Mischbehälteraufnahme (4), zu halten, bevorzugt lösbar sowie kraft- und/oder formschlüssig an oder auf der Mischbehälteraufnahme (4) zu halten, höchst bevorzugt dergestalt, dass zur Ausbildung einer formschlüssigen Halteeinrichtung (10) an der Mischbehälteraufnahme (4), vorzugsweise im Bereich der Abstellfläche der Mischbehälteraufnahme (4), wenigstens ein Mitnehmerelement angeordnet ist, das in der Gebrauchsposition des Mischbehälters (2) mit wenigstens einem am Mischbehälter (2), vorzugsweise an einer Unterseite des Mischbehälters (2), ausgebildeten Mitnehmergegenelement, vorzugsweise in Form wenigstens einer Mitnehmerlasche zusammenwirkt.

18. Baustellen-Mischmaschine nach einem der vorhergehenden Ansprüche, **dadurch gekennzeichnet, dass** die Mischbehälteraufnahme (4) ein, bezogen auf die Hochachsenrichtung, bodenseitig angeordnetes Gehäuse- und/oder Rahmenteil (5) der Baustellen-Mischmaschine (1) aufweist oder ausbildet, wobei bevorzugt vorgesehen ist, dass das Gehäuse- und/oder Rahmenteil (5) eine langgestreckte Form aufweist und/oder kasten- und/oder quaderartig und/oder verfahrbar ausgebildet ist.

19. Verfahren zum Betreiben einer Baustellen-Mischmaschine (1), insbesondere einer Baustellen-Mischmaschine (1) nach einem der vorhergehenden Ansprüche,
mit einem nach oben offenen Mischbehälter (2), der geeignet und ausgebildet ist, in seinem Aufnahmeraum (3) ein Mischgut aufzunehmen,
mit wenigstens einem Mischwerkzeug (16), das mittels einer Mischwerkzeug-Antriebseinrichtung (19) drehantreibbar ist, wobei das wenigstens eine Mischwerkzeug (16) geeignet und ausgebildet ist, vorzugsweise durch Verlagerung mittels einer Mischwerkzeug-Verlagerungseinrichtung (15), in einer Mischwerkzeug-Gebrauchsposition in dem Aufnahmeraum (3) aufgenommen zu werden,
mit einer drehbar gelagerten Mischbehälteraufnahme (4), die den Mischbehälter (2) aufnimmt und mit einer Mischbehälter-Antriebseinrichtung (6) drehantreibbar ist, so dass der Mischbehälter (2) während eines Mischvorgangs rotierbar ist,
mit einer Steuereinrichtung (44), die die Aktivierung und Deaktivierung der Mischwerkzeug-Antriebseinrichtung (19) und der Mischbehälter-Antriebseinrichtung (6) elektronisch steuert,
**dadurch gekennzeichnet,**
**dass** der Steuereinrichtung (44) konfiguriert ist, den Mischbehälter (2) mittels der Mischbehälter- Antriebseinrichtung (6) gegenläufig zu dem wenigstens einen, mittels der Mischwerkzeug-Antriebseinrichtung (19) drehantreibbaren, Mischwerkzeug (16) anzutreiben und/oder dass die Steuereinrichtung (44) eine Timerfunktion aufweist, mittels der die Betriebszeit der Mischwerkzeug-Antriebseinrichtung (19) und/oder der Mischbehälter-Antriebseinrichtung (6) einstellbar und/oder steuerbar ist.
